# EUROPÄISCHE PATENTSCHRIFT

(11) **EP 2 751 308 B1**
(45) Veröffentlichungstag und Bekanntmachung des Hinweises auf die Patenterteilung: **22.03.2017**
(21) Anmeldenummer: 12753131.7
(22) Anmeldetag: 31.08.2012
(51) Int. Cl.: C25B 3/04

(54) **VERFAHREN ZUR KATHODISCHEN DESOXYGENIERUNG VON AMIDEN UND ESTERN**
PROCESS FOR CATHODIC DEOXYGENATION OF AMIDES AND ESTERS
PROCÉDÉ DE DÉSOXYGÉNATION CATHODIQUE D'AMIDES ET D'ESTERS

(30) Priorität: 01.09.2011 DE 102011112063
(43) Veröffentlichungstag der Anmeldung: 09.07.2014
(73) Patentinhaber: Johannes Gutenberg-Universität Mainz, 55099 Mainz (DE)
(72) Erfinder: WALDVOGEL, Siegfried R., 55218 Ingelheim (DE); EDINGER, Carolin, 55118 Mainz (DE)
(74) Vertreter: Reitstötter Kinzebach
(86) Internationale Anmeldenummer: PCT/EP2012/066929
(87) Internationale Veröffentlichungsnummer: WO 2013/030316

(56) Entgegenhaltungen:
- US-A- 3 434 944
- US-A- 3 929 613
- US-A- 4 414 079
- US-A1- 2005 051 438

## Beschreibung

Die vorliegende Erfindung betrifft ein Verfahren zur Desoxygenierung von Carbonsäureamiden und Carbonsäureestern durch kathodische Reduktion einer Lösung dieser Verbindungen.

Die Reduktion von Carbonsäureamiden zu den entsprechenden Aminen gemäß der im folgenden schematisch dargestellten Reaktionsgleichung, im Folgenden auch als Desoxygenierung von Amiden bezeichnet, ist eine seit längerem bekannte, aber nicht immer einfach zu beherrschende Umsetzung:

Dem Fachmann sind grundsätzlich verschiedene Methoden zur Desoxygenierung von Amiden bekannt. In der Regel werden zu diesem Zweck (Halb)-Metallhydride wie Borhydride, z.B. Natriumborhydrid in Gegenwart von Aktivatoren (S.-H.Xiang, Synlett 2010, 12, 1829-1832) oder Diboran (H.C.Brown, J.Org.Chem. 1973, 38, 912-916), und Aluminiumhydride, z.B. Lithiumaluminiumhydrid (N. Assimomytis et al, Synlett 2009, 17, 2777-2782) oder Diisobutylaluminiumhydrid (L.I.Zakharkin, I.M.Khorlina, Tetrahedron Letters 1962, 14, 619-620), eingesetzt. Auch wenn diese Verfahren die Amine in der Regel in hohen Ausbeuten liefern, ist der Umgang mit (Halb)-Metallhydriden aufgrund ihrer Eigenschaft in Gegenwart acider Protonen in exothermer Reaktion Wasserstoff zu bilden, nicht unproblematisch und es bedarf daher in der Regel umfangreicher Sicherheitsvorkehrungen. Zudem fallen bei der Aufarbeitung Oxide bzw. Hydroxide an, deren Abtrennung vom Wertprodukt in der Regel aufwändig ist und die entsorgt werden müssen. Diese Nachteile stehen einer Nutzung dieser Reaktionen in großtechnischem Maßstab entgegen, so dass diese Reaktionen bislang in erster Linie bei der Herstellung komplexer Wirkstoffmoleküle oder in Naturstoffsynthesen Anwendung gefunden haben.

Verschiedentlich wurde über die katalytische Hydrierung von Fettsäureamiden zu den entsprechenden Fettaminen and Katalysatoren vom Kupferchromit-Typ berichtet - siehe US 5,840,985 und US 2007/0191642. WO 2005/066112 beschreibt die katalytische Hydrierung von Amiden zu Aminen, z.B. die Hydrierung von 1-Acetylpyrrolidin zu 1-Ethylpyrrolidin, an bimetallischen oder trimetallischen Übergangsmetallkontakten. Diese Verfahren bleiben jedoch üblicherweise auf flüchtige Amide beschränkt.

Verschiedentlich wurden elektrochemische Verfahren zur Herstellung von Aminen beschrieben. Die WO 2008/003620 und die WO 2006/005531 beschreiben beispielsweise die Herstellung von Amine durch kathodische Reduktion von Oximderivaten. Nachteilig bei diesen Verfahren ist es, dass zuerst die entsprechenden Oximderivate erzeugt werden müssen und dass weiterhin nur primäre Amine und keine sekundären oder tertiären Amine auf diese Weise zugänglich sind.

Aufgabe der vorliegenden Erfindung ist die Bereitstellung eines breit anwendbaren Verfahrens zur Herstellung von Aminen aus den entsprechenden Carbonsäureamiden, welches die Nachteile des Standes der Technik überwindet. Das Verfahren sollte die entsprechenden Amine mit hoher Selektivität und hoher Ausbeute liefern.

Diese Aufgabe wird überraschend durch ein Verfahren gelöst, bei dem man eine Lösung eines Carbonsäureamids in einem Lösungsmittel einer kathodischen Reduktion, im folgenden auch kathodische Desoxygenierung genannt, unterwirft, wobei die Lösung ein Salz als Additiv enthält, das unter quaternären Ammonium- und Phosphoniumsalzen ausgewählt ist. Überraschenderweise lässt sich dieses Verfahren auf die Desoxygenierung von Carbonsäureestern zu den entsprechenden Ethern gemäß der folgenden Reaktionsgleichung übertragen:

Die vorliegende Erfindung betrifft somit ein Verfahren zur Desoxygenierung von Carbonsäureamiden und Carbonsäureestern durch kathodische Reduktion einer Lösung des Carbonsäureamids oder des Carbonsäureesters, welches dadurch gekennzeichnet ist, dass die zur kathodischen Reduktion verwendete Lösung des Carbonsäureamids bzw. des Carbonsäureesters ein Salz als Additiv enthält, das unter quaternären Ammoniumsalzen ausgewählt ist.

Im erfindungsgemäßen Verfahren wird ein Amid zu dem entsprechenden Amin bzw. ein Ester in den entsprechenden Ether überführt. Hierbei wird die Carbonylgrupper der Carboxamideinheit des Amids bzw. die Carbonylgruppe der Carboxyleinheit des Esters in eine CH₂-Gruppe umgewandelt.

Das erfindungsgemäße Verfahren benötigt keine problematischen oder teuren Reagenzien, da als Reduktionsmittel preiswerter Strom eingesetzt wird. Das Verfahren ermöglicht die selektive Desoxygenierung der eingesetzten Amide, ohne dass in signifikanter Weise unerwünschte Nebenreaktionen, wie beispielsweise eine Spaltung der amidischen C-N-Bindung auftreten. Anders als bei der Reduktion mit (Halb)Metallhydriden fallen keine oxidischen bzw. hydroxidischen Nebenprodukte, die aus dem Reaktionsgemisch entfernt und entsorgt werden müssten. Zudem ermöglicht das erfindungsgemäße Verfahren nicht nur die Herstellung primärer sondern auch sekundärer und tertiärer Amine sowie die Herstellung symmetrischer wie unsymmetrischer Ether. Zudem erlaubt das erfindungsgemäße Verfahren den Einsatz von Edukten, die funktionelle Gruppen aufweisen, welche bei den bekannten Desoxygenierungsverfahren angegriffen werden oder zu Nebenreaktion führen.

Im Rahmen der vorliegenden Erfindung weisen die folgenden Begriffe folgende Bedeutungen auf, soweit Sie für den Fachmann keinen klaren Bedeutungsinhalt haben.

Unter einer quaternären Ammoniumgruppe versteht man eine Atomgruppe, die ein positiv geladenes Stickstoff-Atom aufweist, welches vier, über C-Atome gebundene Substituenten trägt.

Unter einer quaternären Phosphoniumgruppe versteht man eine Atomgruppe, die ein positiv geladenes Phospor-Atom aufweist, welches vier, über C-Atome gebundene Substituenten trägt.

Das in Verbindung mit organischen Resten und organischen Verbindungen verwendete Präfix Cₙ-Cₘ gibt die mögliche Anzahl von Kohlenstoffatomen an, die der jeweilige Rest bzw. die jeweilige Verbindung aufweisen kann.

Der Begriff "C₁-C₄-Alkyl" bezeichnet einen gesättigten, linearen oder verzweigten aliphatischen Kohlenwasserstoffrest, der 1 bis 4 Kohlenstoffatome aufweist, wie beispielsweise Methyl, Ethyl, n-Propyl, Isopropyl, n-Butyl, 2-Butyl, Isobutyl oder tert.-Butyl.

Der Begriff "C₁-C₁₀-Alkyl" bezeichnet einen gesättigten, linearen oder verzweigten aliphatischen Kohlenwasserstoffrest, der 1 bis 10 Kohlenstoffatome aufweist, z.B. Methyl, Ethyl, Propyl, Isopropyl, n-Butyl, 2-Butyl, sec.-Butyl, tert.-Butyl, n-Pentyl, 2-Pentyl, 2-Methylbutyl, 3-Methylbutyl, 1,2-Dimethylpropyl, 1,1-Dimethylpropyl, 2,2-Dimethylpropyl, 1-Ethylpropyl, n-Hexyl, 2-Hexyl, 2-Methylpentyl, 3-Methylpentyl, 4-Methylpentyl, 1,2-Dimethylbutyl, 1,3-Dimethylbutyl, 2,3-Dimethylbutyl, 1,1-Dimethylbutyl, 2,2-Dimethylbutyl, 3,3-Dimethylbutyl, 1,1,2-Trimethylpropyl, 1,2,2-Trimethyl-propyl, 1-Ethylbutyl, 2-Ethylbutyl, 1-Ethyl- 2-methylpropyl, n-Heptyl, 2-Heptyl, 3-Heptyl, 2-Ethylpentyl, 1-Propylbutyl, n-Octyl, 2-Ethylhexyl, 2-Propylheptyl, Nonyl, Decyl.

Der Begriff "Haloalkyl" bezeichnet einen gesättigten, linearen oder verzweigten aliphatischen Kohlenwasserstoffrest, der 1 bis 10, insbesondere 1 bis 6 oder 1 bis 4 Kohlenstoffatome aufweist und worin wenigstens ein oder alle, z.B. 1, 2, 3, 4, 5, 6 oder 7 Wasserstoffatome durch Halogen, insbesondere durch Fluor, Chlor oder Brom ersetzt sind, z.B. für Trifluormethyl, Chlormethyl, Brommethyl, 1,1-Difluorethyl, 2,2,2-Trifluorethyl, Pentafluorethyl, Hexafluorpropyl oder Heptafluorpropyl.

Der Begriff " Alkenyl" bezeichnet einen linearen oder verzweigten aliphatischen Kohlenwasserstoffrest, der einfach oder mehrfach ungesättigt ist und der in der Regel 2 bis 10, insbesondere 2 bis 6 oder speziell 2 bis 4 Kohlenstoffatome aufweist, z.B. Ethenyl, 1-Propenyl, 2-Propenyl, 1-Buten-1-yl, 2-Buten-1-yl, 3-Buten-1-yl, 1-Buten-2-yl, 2-Methyl-1-propen-1-yl, 2-Methyl-2-propen-1-yl, etc.

Der Begriff "Alkylen" bezeichnet einen verzweigten oder unverzweigten, gesättigten, bivalenten aliphatischen Kohlenwasserstoffrest, der in der Regel 2 bis 20, insbesondere 3 bis 10 und speziell 3 bis 6 Kohlenstoffatome aufweist, z.B. Ethan-1,2-diyl, Propan-1,3-diyl, Butan-1,4-diyl, 1-Methylethan-1,2-diyl, 1,1-Dimethylethan-1,2-diyl,1-Methylpropan-1,3-diyl, 1,1-Dimethylpropan-1,3-diyl, 2,2-Dimethylpropan-1,3-diyl, Pentan-1,5-diyl, Hexan-1,6-diyl, Heptan-1,7-diyl, Octan-1,8-diyl, Nonan-1,9-diyl, Decan-1,10-diyl, Dodecan-1,12-diyl, etc..

Der Begriff "Alkenylen" bezeichnet einen verzweigten oder unverzweigten, einfach gesättigten, bivalenten aliphatischen Kohlenwasserstoffrest, der in der Regel 2 bis 20, insbesondere 3 bis 10 und speziell 3 bis 6 Kohlenstoffatome aufweist, z.B. 1,2-Ethendiyl, Propen-1,3-diyl, 2-Buten-1,4-diyl, 1-Methylethen-1,2-diyl, 1-Methyl-1-propen-1,3-diyl, 2-Methyl-1-propen-1,3-diyl, 1-Penten-1,5-diyl, 2-Penten-1,5-diyl, 1-Hexen-1,6-diyl, 2-Hexen-1,6-diyl, 3-Hexen-1,6-diyl, 1-Hepten-1,7-diyl, 2-Hepten-1,7-diyl, 3-Hepten-1,7-diyl, etc..

Der Begriff "Alkoxy" bezeichnet einen verzweigten oder unverzweigten, gesättigten Alkylrest, der über ein Sauerstoffatom mit dem restlichen Molekül verbunden ist. Der Begriff "C₁-C₁₀ Alkoxy" bezeichnet im Folgenden einen Alkylrest wie zuvor definiert, der 1 bis 10 Kohlenstoffatome aufweist. Der Begriff "C₁-C₄ Alkoxy" bezeichnet im Folgenden einen Alkylrest wie zuvor definiert, der 1 bis 4 Kohlenstoffatome aufweist, z.B. Methoxy, Ethoxy, Propyloxy, Isopropyloxy, n-Butyloxy, 2-Butyloxy, sec.-Butyloxy, tert.-Butyloxy, n-Pentyloxy, 2-Pentyloxy, 2-Methylbutyloxy, 3-Methylbutyloxy, 1,2-Dimethylpropyloxy, 1,1-Dimethylpropyloxy, 2,2-Dimethylpropyloxy, 1-Ethylpropyloxy, n-Hexyloxy, 2-Hexyloxy, 2-Methylpentyloxy, 3-Methylpentyloxy, 4-Methylpentyloxy, 1,2-Dimethylbutyloxy, 1,3-Dimethylbutyloxy, 2,3-Dimethylbutyloxy, 1,1-Dimethylbutyloxy, 2,2-Dimethylbutyloxy, 3,3-Dimethylbutyloxy, 1,1,2-Trimethylpropyloxy, 1,2,2-Trimethyl-propyloxy, 1-Ethylbutyloxy, 2-Ethylbutyloxy, 1-Ethyl- 2-methylpropyloxy, n-Heptyloxy, 2-Heptyloxy, 3-Heptyloxy, 2-Ethylpentyloxy, 1-Propylbutyloxy, n-Octyloxy, 2-Ethylhexyloxy, 2-Propylheptyloxy, Nonyl, Decyloxy.

Der Begriff "C₃-C₁₀-Cycloalkyl" bezeichnet einen gesättigten, mono- oder bicyclischen Kohlenwasserstoffrest, der 3 bis 10 Kohlenstoffatome, z.B. Cyclopropyl, Cyclobutyl, Cyclopentyl, Cyclohexyl, Cycloheptyl, Cylcooctyl, Cyclononyl, Cyclodecyl, Bicyclo[2.2.1]heptyl, Bicyclo[3.3.0]octyl, Bicyclo[3.2.1]octyl, Bicyclo[2.2.2]octyl etc.

Der Ausdruck "Aryl" bezeichnet einen aromatischen oder teilaromatischen Kohlenwasserstoffrest, der mono- oder polycyclisch ist und üblicherweise 6, 9, 10, 13 oder 14 C-Atome aufweist und der vorzugsweise für Phenyl, Naphthyl, Tetrahydronaphthyl, Indenyl, Indanyl, Fluorenyl, Anthracenyl, Phenanthrenyl oder Naphthacenyl, besonders bevorzugt für Phenyl oder Naphthyl steht.

Der Ausdruck "Hetaryl" bezeichnet einen aromatischen oder teilaromatischen heterocyclischen Rest, der mono- oder polycyclisch ist und üblicherweise 5 bis 14 Ringglieder aufweist, die neben Kohlenstoff wenigstens ein Heteroatom als Ringatom aufweisen, das ausgewählt ist unter N, O und S, z.B. 1 bis 4 N-Atome oder 1 unter O und S ausgewähltes Atom und ggf. 1, 2 oder 3 weitere N-Atome, aufweist und der vorzugsweise die Gruppen Pyridyl, Chinolinyl, Acridinyl, Pyridazinyl, Pyrimidinyl, Pyrazinyl, Triazinyl, Tetrazinyl, Pyrrolyl, Pyrazolyl, Isoxazolyl, Imidazolyl, Oxazolyl, Thiazolyl, Thienyl, Furyl.

Der Begriff "5 bis 7 gliedriger Carbocyclus" bezeichnet einen gesättigten oder ungesättigten Kohlenwasserstoffrest, der 5 bis 7 Kohlenstoffatome als Ringglieder aufweist.

Der Begriff "5 bis 8 gliedriger Heterocyclus" bezeichnet einen monocyclischen oder polycyclischen, gesättigten oder ungesättigten heterocyclischen Rest mit 5 bis 8 Ringatomen, worin die Ringatome neben Kohlenstoff, wenigstens ein Heteroatom aufweisen, das vorzugsweise unter Stickstoff, Schwefel und Sauerstoff ausgewählt ist, z.B. Pyrrolidinyl, Piperidinyl, Morpholinyl, Thiomorpholinyl, Piperazinyl, Hexahydroazepinyl, etc..

Der Begriff "Poly(oxyethylen)" bezeichnet im einen Polyetherrest, welches Oxyethylengruppen (OCH₂CH₂) als Wiederholungseinheit aufgebaut ist, und der über ein Sauerstoffatom gebunden ist.

Der Begriff "Alkanol" bezeichnet einen aliphatischen, gesättigten oder ungesättigten Alkohol, der eine oder mehrere, z.B. 1, 2 oder 3, insbesondere eine Hydroxylgruppe(n) aufweist und der in der Regel 1 bis 10 C-Atome besitzt. Dementsprechend versteht man unter C₁-C₁₀-Alkanol ein Alkanol mit 1 bis 10 C-Atomen wie beispielsweise Methanol, Ethanol, n-Propanol, Isopropanol, n-Butanol, Isobutanol, tert.-Butanol, Pentanol, Hexanol, Heptanol, Octanol, Nonanol und Decanol, wobei die 6 zuletzt genannten Alkanole linear oder verzweigt sein können, weiterhin Glykol, Propandiol, Butandiol und Glycerin.

Der Begriff "Alkylencarbonat" bezeichnet cyclische Carbonate der entsprechenden Alkylenglykole wie Ethylencarbonat (1,3-Dioxolan-2-on) und Propylencarbonat (4-Methyl-1,3-dioxolan-2-on).

Der Begriff "Alkylphosphat" bezeichnet ein Anion der Formel R-OP(O)O₂²- worin R für Alkyl steht, z.B. Methylphosphat.

Der Begriff "Alkylphosphonat" bezeichnet ein Anion der Formel R-P(O)O₂²- worin R für Alkyl steht, z.B. Methylphosphonat.

Der Begriff "Alkylsulfat" bezeichnet ein Anion der Formel R-OS(O)₂O- worin R für Alkyl steht, z.B. Methylsulfat (= Methosulfat) oder Ethylsulfat.

Der Begriff "Arylsulfat" bezeichnet ein Anion der Formel R-OS(O)₂O- worin R für Aryl steht, das ggf. 1 bis 3 Alkylgruppen trägt, z.B. Phenylsulfat, Toluolsulfat, Mesitylensulfat.

Der Begriff "Arylsulfonat" bezeichnet ein Anion der Formel R-S(O)₂O- worin R für Aryl steht, das ggf. 1 bis 3 Alkylgruppen trägt, z.B. Phenylsulfonat, Toluolsulfonat, Mesitylensulfonat.

Der Begriff "Carboxylat" bezeichnet das Anion einer aliphatischen oder aromatischen Carbonsäure, wie beispielsweise Formiat, Acetat, Propionat oder Benzoat.

Der Begriff "Haloalkylsulfonat" bezeichnet ein Anion der Formel R-S(O)₂O- worin R für Haloalkyl, z.B. Trifluormethyl steht.

Der Begriff "Imid" bezeichnet Anionen von cyclischen oder acyclischen Carbonsäureimiden oder Sulfonsäureimiden, in denen der Imid-Stickstoff eine negative Ladung trägt.

Unter dem Begriff "Pseudohalogenid" beispielsweise die folgenden Anionen: Cyanid (CN-), Azid (N₃-), Cyanat (OCN-), Isocyanat (NCO-), Fulminat (CNO-), Thiocyanat (SCN-), und Isothiocyanat (NCS-).

Die als Additive verwendeten quaternären Ammoniumsalze weisen wenigstens 2, z.B. 2 bis 100, bevorzugt 2 bis 10 und speziell 2 oder 3 quaternäre Ammoniumgruppen auf.

Als Additive werden im erfindungsgemäßen Verfahren Salze eingesetzt, deren Kation die Formel I auf aufweist: worin
- k: für eine ganze Zahl im Bereich von 1 bis 99, vorzugsweise im Bereich von 1 bis 9, insbesondere für 1, 2, 3 oder 4 und speziell für 1 oder 2 steht,
- A: für Stickstoff steht,
- Z: für eine C₂-C₁₂-Alkylengruppe steht, worin gegebenenfalls 1, 2 oder 3 CH₂-Gruppen, welche von den Stickstoffatomen A und voneinander durch wenigstens 2 C-Atome getrennt sind, durch Sauerstoffatome ersetzt sein können, bevorzugt für eine Alkylengruppe mit 2 bis 6 Kohlenstoffatomen, worin gegebenenfalls 1 oder 2 CH₂-Gruppen, welche von den Stickstoffatomen und voneinander durch wenigstens 2 C-Atome getrennt sind, durch Sauerstoffatome ersetzt sein können, insbesondere für eine Alkylengruppe mit 2 bis 4 Kohlenstoffatomen, worin gegebenenfalls 1 CH₂-Gruppe, welche von den Stickstoffatomen durch wenigstens 2 C-Atome getrennt ist, durch ein Sauerstoffatom ersetzt sein kann;
- R¹, R², R³ und R⁴: jeweils unabhängig von einander für C₁-C₁₀-Alkyl stehen, welches jeweils unsubstituiert ist oder mit 1 oder 2 Substituenten, ausgewählt unter Hydroxy, Alkoxy und Poly(oxyethylen), substituiert sein kann, bevorzugt für C₁-C₆-Alkyl stehen, welches jeweils unsubstituiert ist oder mit 1 oder 2 Substituenten, ausgewählt unter Hydroxy, Alkoxy und Poly(oxyethylen), substituiert sein kann, insbesondere für C₁-C₃-Alkyl stehen, welches jeweils unsubstituiert ist oder mit 1 oder 2 Substituenten, ausgewählt unter Hydroxy, Alkoxy und Poly(oxyethylen), substituiert sein kann, oder
- R¹ und R²: zusammen mit dem Stickstoff, an den sie gebunden sind, auch für einen 5 bis 8-gliedrigen Heterocyclus stehen können, der im Ring 1 N-Atom enthält und unsubstituiert ist oder mit 1 bis 4 Substituenten, ausgewählt unter Hydroxy, C₁-C₄-Alkoxy und C₁-C₄-Alkyl, substituiert sein kann,
- R⁵ und R⁶: jeweils unabhängig von einander für C₁-C₁₀-Alkyl stehen, welches jeweils unsubstituiert ist oder mit 1 oder 2 Substituenten, ausgewählt unter Hydroxy, Alkoxy und Poly(oxyethylen), substituiert sein kann, bevorzugt für C₁-C₆-Alkyl stehen, welches jeweils unsubstituiert ist oder mit 1 oder 2 Substituenten, ausgewählt unter Hydroxy, Alkoxy und Poly(oxyethylen), insbesondere für C₁-C₃-Alkyl stehen, welches jeweils unsubstituiert ist oder mit 1 oder 2 Substituenten, ausgewählt unter Hydroxy, Alkoxy und Poly(oxyethylen), substituiert sein kann.

Die in der Formel I auftretenden Variablen k, A, R¹, R², R³, R⁴, R⁵ und R⁶ weisen unabhängig von einander oder vorzugsweise in Kombination miteinander die folgenden Bedeutungen auf.

Die Variable k steht vorzugsweise für eine ganze Zahl in einem Bereich von 1 bis 9, insbesondere für 1, 2, 3 oder 4 und speziell für 1 oder 2.

Die Variable Z steht vorzugsweise für eine lineare Alkylengruppe mit 2 bis 12, insbesondere mit 2 bis 6, speziell 2 bis 4 Kohlenstoffatomen.

R¹, R², R³ und R⁴ stehen jeweils unabhängig von einander vorzugsweise für C₁-C₆-Alkyl, welches jeweils unsubstituiert ist oder mit 1 oder 2 Substituenten, ausgewählt unter Hydroxy, Alkoxy und Poly(oxyethylen), substituiert sein kann, und insbesondere für C₁-C₃-Alkyl stehen, welches jeweils unsubstituiert ist oder mit 1 oder 2 Substituenten, ausgewählt unter Hydroxy, Alkoxy und Poly(oxyethylen), substituiert sein kann.

R⁵ und R⁶ stehen jeweils unabhängig von einander vorzugsweise für C₁-C₆-Alkyl, welches jeweils unsubstituiert ist oder mit 1 oder 2 Substituenten, ausgewählt unter Hydroxy, Alkoxy und Poly(oxyethylen), substituiert sein kann und vorzugsweise unsubstituiert ist, und insbesondere für C₁-C₃-Alkyl, welches jeweils unsubstituiert ist oder mit 1 oder 2 Substituenten, ausgewählt unter Hydroxy, Alkoxy und Poly(oxyethylen), substituiert sein kann und vorzugsweise unsubstituiert ist.

Insbesondere stehen R², R³, R⁵ und R⁶ für Methyl.

Insbesondere stehen R¹ und R⁴ für C₁-C₄-Alkyl und insbesondere für Methyl oder Ethyl.

Besonders bevorzugt sind Kationen der Formel I, worin
- k: für eine ganze Zahl in einem Bereich von 1 bis 9, vorzugsweise 1, 2, 3 oder 4 und insbesondere 1 oder 2 steht,
- A: für Stickstoff steht,
- Z: für eine lineare Alkylengruppe mit 2 bis 12, vorzugsweise mit 2 bis 6, insbesondere 2 bis 4 Kohlenstoffatomen steht;
- R¹, R², R³ und R⁴: jeweils unabhängig von einander für C₁-C₆-Alkyl stehen, welches jeweils unsubstituiert ist oder mit 1 oder 2 Substituenten, ausgewählt unter Hydroxy, Alkoxy und Poly(oxyethylen), substituiert sein kann, vorzugsweise für C₁-C₃-Alkyl stehen, welches jeweils unsubstituiert ist oder mit 1 oder 2 Substituenten, ausgewählt unter Hydroxy, Alkoxy und Poly(oxyethylen), substituiert sein kann oder
- R⁵ und R⁶: jeweils unabhängig von einander für C₁-C₆-Alkyl und vorzugsweise für C₁-C₄-Alkyl stehen, welches jeweils unsubstituiert ist oder mit 1 oder 2 Substituenten, ausgewählt unter Hydroxy, Alkoxy und Poly(oxyethylen), substituiert sein kann und vorzugsweise unsubstituiert ist.

Insbesondere bevorzugt ist das Kation der Formel I, worin
- k: für 1 bis 9, vorzugsweise 1, 2, 3 oder 4 und insbesondere 1 oder 2 steht,
- A: für Stickstoff steht,
- Z: für eine lineare Alkylengruppe mit 2 bis 12 Kohlenstoffatomen, vorzugsweise mit 2 bis 6 Kohlenstoffatomen, insbesondere 2 bis 4 Kohlenstoffatomen steht,
- R¹ und R⁴: jeweils unabhängig von einander für C₁-C₄-Alkyl, vorzugsweise Methyl und Ethyl, stehen, und
- R², R³, R⁵ und R⁶: für Methyl stehen.

Die Art des Anions des als Additiv verwendeten Salzes ist für das erfindungsgemäße Verfahren von untergeordneter Bedeutung. Es ist vorzugsweise jedoch nicht notwendiger Weise unter elektrochemisch inerten Anionen ausgewählt. Beispiele für geeignete Anionen des als Additiv verwendeten Salzes sind Sulfat, Hydrogensulfat, Alkylsulfat, Arylsulfat, Arylsulfonat, Haloalkylsulfonat, Halogenid, Pseudohalogenid wie z.B. CN, SCN, OCN und N₃, Carboxylat, Carbonat, Imid wie z.B. Bis(trifluormethylsulfonyl)imid, Phosphat, Alkylphosphat, Nitrat, Tetrafluoroborat, Hexafluorophosphat und Perchlorat. Bevorzugt sind Hydrogensulfat, Alkylsulfat, Arylsulfat, Arylsulfonat, Haloalkylsulfonat, Arylsulfonat, insbesondere Sulfat und Alkylsulfat wie z.B. Ethylsulfat oder Methylsulfat.

In bevorzugten Ausführungsformen der Erfindung werden Salze eingesetzt, deren Kationen der Formel I gehorchen, worin A Stickstoff ist und die Variablen k, Z, R¹, R², R³, R⁴, R⁵ und R⁶
die in jeweils einer Reihe der Tabelle 1 beschriebenen Bedeutungen aufweisen. Verbindungen, in den A für Phosphor steht, fallen nicht unter den Umfang der vorliegenden Erfindung.

**Tabelle 1:**

| Verbindung | A | k | Z | R¹, R³, R⁵ R⁶ | R², R⁴ |
|---|---|---|---|---|---|
| 1 | N | 1 | Ethandiyl | Methyl | Methyl |
| 2 | N | 1 | Ethandiyl | Methyl | Ethyl |
| 3 | N | 2 | Ethandiyl | Methyl | Methyl |
| 4 | N | 2 | Ethandiyl | Methyl | Ethyl |
| 5 | N | 3 | Ethandiyl | Methyl | Methyl |
| 6 | N | 3 | Ethandiyl | Methyl | Ethyl |
| 7 | N | 1 | Propandiyl | Methyl | Methyl |
| 8 | N | 1 | Propandiyl | Methyl | Ethyl |
| 9 | N | 2 | Propandiyl | Methyl | Methyl |
| 10 | N | 2 | Propandiyl | Methyl | Ethyl |
| 11 | N | 1 | Butandiyl | Methyl | Methyl |
| 12 | N | 1 | Butandiyl | Methyl | Ethyl |

| Verbindung | A | k | Z | R¹, R³, R⁵, R⁶ | R², R⁴ |
|---|---|---|---|---|---|
| 13 | N | 1 | Pentandiyl | Methyl | Methyl |
| 14 | N | 1 | Pentandiyl | Methyl | Ethyl |
| 15 | N | 1 | Hexandiyl | Methyl | Methyl |
| 16 | N | 1 | Hexandiyl | Methyl | Ethyl |
| 17 | N | 1 | Heptandiyl | Methyl | Methyl |
| 18 | N | 1 | Heptandiyl | Methyl | Ethyl |
| 19 | N | 1 | Hexandiyl | Methyl | Methyl |
| 20 | N | 1 | Octandiyl | Methyl | Ethyl |
| 21 | N | 1 | Nonandiyl | Methyl | Methyl |
| 22 | N | 1 | Nonandiyl | Methyl | Ethyl |
| 23 | N | 1 | Decandiyl | Methyl | Methyl |
| 24 | N | 1 | Decandiyl | Methyl | Ethyl |
| 25 | N | 1 | Dodecandiyl | Methyl | Methyl |
| 26 | N | 1 | Dodecandiyl | Methyl | Ethyl |
| 27 | P | 1 | Ethandiyl | Methyl | Methyl |
| 28 | P | 1 | Ethandiyl | Methyl | Ethyl |
| 29 | P | 2 | Ethandiyl | Methyl | Methyl |
| 30 | P | 2 | Ethandiyl | Methyl | Ethyl |
| 31 | P | 3 | Ethandiyl | Methyl | Methyl |
| 32 | P | 3 | Ethandiyl | Methyl | Ethyl |
| 33 | P | 1 | Propandiyl | Methyl | Methyl |
| 34 | P | 1 | Propandiyl | Methyl | Ethyl |
| 35 | P | 2 | Propandiyl | Methyl | Methyl |
| 36 | P | 2 | Propandiyl | Methyl | Ethyl |
| 37 | P | 1 | Butandiyl | Methyl | Methyl |
| 38 | P | 1 | Butandiyl | Methyl | Ethyl |
| 39 | P | 1 | Pentandiyl | Methyl | Methyl |
| 40 | P | 1 | Pentandiyl | Methyl | Ethyl |
| 41 | P | 1 | Hexandiyl | Methyl | Methyl |
| 42 | P | 1 | Hexandiyl | Methyl | Ethyl |
| 43 | P | 1 | Heptandiyl | Methyl | Methyl |
| 44 | P | 1 | Heptandiyl | Methyl | Ethyl |
| 45 | P | 1 | Hexandiyl | Methyl | Methyl |
| 46 | P | 1 | Octandiyl | Methyl | Ethyl |
| 47 | P | 1 | Nonandiyl | Methyl | Methyl |
| 48 | P | 1 | Nonandiyl | Methyl | Ethyl |
| 49 | P | 1 | Decandiyl | Methyl | Methyl |
| 50 | P | 1 | Decandiyl | Methyl | Ethyl |
| 51 | P | 1 | Dodecandiyl | Methyl | Methyl |
| 52 | P | 1 | Dodecandiyl | Methyl | Ethyl |

Besonders bevorzugte Salze sind N,N,N,N',N',N'-Hexamethyl-1,3-propandiammoniumsalze, N,N'-Diethyl-,N,N',N',N'-tetramethyl-1,3-propandiammoniumsalze, N,N,N,N',N',N'-Hexamethyl-1,6-hexandiammoniumsalze, N,N'-Diethyl-,N,N',N',N'-tetramethyl-1,6-hexandiammoniumsalze, N,N'-Diethyl-,N,N',N',N'-tetramethyl-1,9-nonandiammoniumsalze und N,N'-Diethyl-,N,N',N',N'-tetramethyl-1,12-dodecan-diammoniumsalze speziell die Methosulfate und Ethylsulfate der vorgenannten Salze.

Die Lösung des Carbonsäureamids oder des Carbonsäureesters enthält das quarternäre Ammoniumsalz im Allgemeinen in einer Konzentration im Bereich von 0,001 bis 1000 mmol/l, häufig im Bereich von 0,1 bis 500 mmol/l, vorzugsweise im Bereich von 1 bis 100 mmol/l, insbesondere im Bereich von 25 bis 75 mmol/l.

Die beschriebenen Ammonium- und Phosphoniumsalze sind bekannt und teilweise kommerziell erhältlich oder können in an sich bekannter Weise, ausgehend von den entsprechenden tertiären Aminen bzw. den tertiären Phosphanen hergestellt werden. Tertiäre Amine, soweit nicht kommerziell verfügbar, sind beispielweise zugänglich, indem primäre Amine mit Formaldehyd und Ameisensäure umgesetzt werden (Eschweiler-Clark-Reaktion). Tertiäre Phosphane wiederum können durch Reaktion von Phosphortrichlorid mit Alkyl-Grignard-Reagenzien oder durch Umsatz von Phosphan mit Alkylhalogeniden hergestellt werden werden. Die tertiären Amine und bzw. die tertiären Phosphane können mit Alkylierungsmitteln wie Dimethylsulfat, Diethylsulfat oder Trimethylphosphat in die entsprechenden quaternären Ammonium- bzw. Phosphoniumsalze überführt werden. Die Gegenionen der so erhältlichen Salze leiten sich aus den verwendeten Alkylierungsmittel ab. Falls ein anderes Anion als Gegenion erwünscht ist, kann dieses leicht z.B. durch anorganische Metathese ausgetauscht werden.

Erfindungsgemäss wird als Substrat ein Carbonsäureamid oder ein Carbonsäureester der Formel II eingesetzt

In den Formeln II und III haben die Variablen X, Y, R⁷ und R⁸ die folgenden Bedeutungen:
- Y: steht für eine chemische Bindung oder eine Alkylengruppe mit 1 bis 6 Kohlenstoffatomen,
- X: steht für Sauerstoff oder N-R⁹,
- R⁷: ist ausgewählt ist unter C₁-C₁₀-Alkyl, C₂-C₁₀-Alkenyl, C₁-C₁₀-Alkoxy, C₁-C₁₀-Haloalkyl, C₁-C₁₀-Haloalkoxy, C₃-C₁₀-Cycloalkyl, Aryl und Hetaryl, wobei der Ring in den drei letztgenannten Gruppen unsubstituiert ist oder mit bis zu 6 Substituenten substituiert sein kann, die unter Halogen, Hydroxy, C₁-C₄-Alkyl und C₁-C₄-Alkoxy ausgewählt sind, und
- R⁸: ausgewählt ist unter Wasserstoff, C₁-C₁₀-Alkyl, das unsubstituiert ist oder 1 oder 2 Substituenten aufweist, die unter Hydroxy, C₁-C₄-Alkoxy und Aryl ausgewählt sind, C₂-C₁₀-Alkenyl, C₁-C₁₀-Haloalkyl, C₁-C₁₀-Haloalkoxy, C₃-C₁₀-Cycloalkyl, Aryl und Hetaryl, wobei der Ring in den drei letztgenannten Gruppen unsubstituiert ist oder mit bis zu 6 Substituenten substituiert sein kann, die unter Halogen, Hydroxy, C₁-C₄-Alkyl und C₁-C₄-Alkoxy ausgewählt sind,
wobei R⁸ von Wasserstoff verschieden ist, wenn X für O steht,
- R⁷ und R⁸: können zusammen für C₃-C₂₀-Alkylen oder C₃-C₂₀-Alkenylen stehen, welches unsubstituiert ist oder mit bis zu 6 Substituenten substituiert ist, die unter Hydroxy, C₁-C₄-Alkyl und C₁-C₄-Alkoxy ausgewählt sind, wobei 2 an benachbarte C-Atome gebundene Substituenten zusammen mit den C-Atomen, an die sie gebunden sind, auch einen 5 bis 7-gliedrigen Carbocyclus bilden können; und
- R⁹: für Wasserstoff oder C₁-C₁₀-Alkyl steht, das unsubstituiert ist oder 1 oder 2 Substituenten aufweist, die unter Hydroxy, C₁-C₄-Alkoxy und Aryl ausgewählt sind.

Bevorzugt weisen die Variablen X, Y, R⁷, R⁸ und R⁹ in den Formeln II und III unabhängig und in Kombination miteinander die folgenden Bedeutungen auf.

Y steht vorzugsweise für eine chemische Bindung oder eine Alkylengruppe mit 1 bis 6 Kohlenstoffatomen und insbesondere für eine chemische Bindung,
X steht vorzugsweise für N-R⁹,
R⁷ ist vorzugsweise ausgewählt unter C₃-C₁₀-Cycloalkyl, Aryl und Hetaryl, wobei der Ring in den drei Gruppen unsubstituiert ist oder mit bis zu 6 Substituenten substituiert sein kann, die unter Halogen, Hydroxy, C₁-C₄-Alkyl und C₁-C₄-Alkoxy ausgewählt sind, und insbesondere ausgewählt unter Aryl, das unsubstituiert ist oder mit bis zu 6 Substituenten substituiert sein kann, die unter Halogen, Hydroxy, C₁-C₄-Alkyl und C₁-C₄-Alkoxy ausgewählt sind.

R⁸ ist vorzugsweise ausgewählt unter C₁-C₁₀-Alkyl, das unsubstituiert ist oder 1 oder 2 Substituenten aufweist, die unter Hydroxy, C₁-C₄-Alkoxy und Aryl ausgewählt sind, C₁-C₁₀-Haloalkyl, C₃-C₁₀-Cycloalkyl, Aryl und Hetaryl, wobei der Ring in den drei letztgenannten Gruppen unsubstituiert ist oder mit bis zu 6 Substituenten substituiert sein kann, die unter Halogen, Hydroxy, C₁-C₄-Alkyl und C₁-C₄-Alkoxy ausgewählt sind, und insbesondere ausgewählt ist unter C₁-C₁₀-Alkyl, das unsubstituiert ist oder 1 oder 2 Substituenten aufweist, die unter Hydroxy, C₁-C₄-Alkoxy und Aryl ausgewählt sind, und Aryl, das unsubstituiert ist oder mit bis zu 6 Substituenten substituiert sein kann, die unter Halogen, Hydroxy, C₁-C₄-Alkyl und C₁-C₄-Alkoxy ausgewählt sind.

R⁷ und R⁸ können vorzugsweise auch zusammen für C₃-C₂₀-Alkylen stehen.

In einer bevorzugten Ausführungsform des erfindungsgemäßen Verfahrens wird ein Carboxamid der Formel II eingesetzt, worin
- Y: für eine chemische Bindung oder eine Alkylengruppe mit 1 bis 6 Kohlenstoffatomen steht,
- X: für N-R⁹ steht,
- R⁷: ausgewählt ist unter C₃-C₁₀-Cycloalkyl, Aryl und Hetaryl, wobei der Ring in den drei Gruppen unsubstituiert ist oder mit bis zu 6 Substituenten substituiert sein kann, die unter Halogen, Hydroxy, C₁-C₄-Alkyl und C₁-C₄-Alkoxy ausgewählt sind, und
- R⁸: ausgewählt ist unter C₁-C₁₀-Alkyl, das unsubstituiert ist oder 1 oder 2 Substituenten aufweist, die unter Hydroxy, C₁-C₄-Alkoxy und Aryl ausgewählt sind, C₁-C₁₀-Haloalkyl, C₃-C₁₀-Cycloalkyl, Aryl und Hetaryl, wobei der Ring in den drei letztgenannten Gruppen unsubstituiert ist oder mit bis zu 6 Substituenten substituiert sein kann, die unter Halogen, Hydroxy, C₁-C₄-Alkyl und C₁-C₄-Alkoxy ausgewählt sind,
oder
- R⁷ und R⁸: zusammen für C₃-C₂₀-Alkylen stehen; und
- R⁹: für Wasserstoff oder C₁-C₁₀-Alkyl steht.

In einer besonders bevorzugten Ausführungsform des erfindungsgemäßen Verfahrens wird ein Substrat gemäß der Formel II eingesetzt, worin
- Y: für eine chemische Bindung steht,
- X: für eine Gruppe N-R⁹ steht,
- R⁷: ausgewählt ist unter Aryl, das unsubstituiert ist oder mit bis zu 6 Substituenten substituiert sein kann, die unter Halogen, Hydroxy, C₁-C₄-Alkyl und C₁-C₄-Alkoxy ausgewählt sind, und
- R⁸: ausgewählt ist unter C₁-C₁₀-Alkyl, das unsubstituiert ist oder 1 oder 2 Substituenten aufweist, die unter Hydroxy, C₁-C₄-Alkoxy und Aryl ausgewählt sind, und Aryl, das unsubstituiert ist oder mit bis zu 6 Substituenten substituiert sein kann, die unter Halogen, Hydroxy, C₁-C₄-Alkyl und C₁-C₄-Alkoxy ausgewählt sind;
- R⁹: für Wasserstoff oder C₁-C₁₀-Alkyl steht.

In bevorzugten Ausführungsformen des erfindungsgemäßen Verfahrens wird als Substrat ein sekundäres oder tertiäres Carbonsäureamid eingesetzt, d.h. eine Verbindung der der Formel I worin X für eine Gruppe N-R⁹ steht, wobei R⁸ und gegebenenfalls R⁹ eine von Wasserstoff verschiedene Bedeutung aufweisen. In einer speziellen Ausführungsformen des erfindungsgemäßen Verfahrens wird als Substrat ein sekundäres Carbonsäureamid eingesetzt, d.h. eine Verbindung der der Formel II, worin X für eine Gruppe N-R⁹ steht, wobei entweder R⁸ eine von Wasserstoff verschiedene Bedeutung aufweist und R⁹ Wasserstoff bedeutet. In einer anderen speziellen Ausführungsformen des erfindungsgemäßen Verfahrens wird als Substrat ein tertiäres Carbonsäureamid eingesetzt, d.h. eine Verbindung der der Formel II, worin X für eine Gruppe N-R⁹ steht, wobei R⁸ und R⁹ jeweils eine von Wasserstoff verschiedene Bedeutung aufweisen.

Das erfindungsgemäße Verfahren kann in allen dem Fachmann bekannten Elektrolysezellen durchgeführt werden. Bevorzugt wird das erfindungsgemäße Verfahren in einer geteilten Elektrolysezelle durchgeführt. Unter einer geteilten Elektrolysezelle versteht man eine Zellanordnung, in der der Kathodenraum und der Anodenraum und damit die im Kathodenraum enthaltene Lösung (Katholyt) von der im Anodenraum enthaltenen Lösung (Anolyt), in einer weise getrennt sind, die einen Ladungstransport aber keinen Austausch von organischen Substanzen zwischen Katholyt und Anolyt erlaubt. Die Trennung von Kathodenraum und Anodenraum kann in an sich bekannter weise durch geeignete Trennmedien erreicht werden. Als Trennmedien können lonenaustauschermembranen, mikroporöse Membranen, Diaphragmen, Filtergewebe aus nichtelektronenleitenden Materialien, Glasfritten, sowie poröse Keramiken eingesetzt werden. Vorzugsweise werden Ionenaustauschermembranen, insbesondere Kationaustauschermembranen verwendet. Diese leitfähigen Membranen sind handelsüblich z.B. unter dem Handelsnamen Nafion^{®} (Fa. ET. DuPont de Nemours and Company) und Gore Select^{®} (Fa. W. L. Gore & Associates, Inc.) erhältlich.

Vorzugsweise wird die kathodische Reduktion der Lösung des Carbonsäureamids oder des Carbonsäureesters in einer geteilten Durchflusszelle durchgeführt. Geteilte Zellen, insbesondere geteilte Durchflusszellen, die eine planparallele Elektrodenanordnung, aufweisen, kommen bevorzugt zum Einsatz.

In dem erfindungsgemäßen Verfahren wird das Substrat kathodisch reduziert, d.h. die Lösung, die das Carbonsäureamid oder den Carbonsäureester enthält, wird bei Durchführung der Elektrolyse in einer geteilten Elektrolysezelle in den Kathodenhalbraum gegeben. Das Carbonsäureamid oder der Carbonsäureester liegen dann im Katholyt gelöst vor.

Erfindungsgemäß wird eine Lösung des Carbonsäureamids bzw. des Carbonsäureesters einer kathodischen Reduktion unterworfen, d. h. das Substrat liegt in einem organischen Lösungsmittel in gelöster Form vor. Als Lösungsmittel kommen grundsätzlich alle für elektrochemische Reaktionen üblichen inerten organischen Lösungsmittel und deren Mischungen mit Wasser in Betracht. Beispiele für Lösungsmittel sind vor allem Alkanole, z.B. die zuvor genannten C₁-C₄-Alkanole, Alkylencarbonate wie Ethylencarbonat oder Propylencarbonat, cyclische und acyclische Ether, z.B. Diethylether, Diisopropylether, Methyl-tert.-butylether, Ethyl-tert.-butylether, Tetrahydrofuran, Methyltetrahydrofuran, Dioxan oder Pyran, Alkylglykole, Dialkylglykole, Alkyldiglykole und Dialkyldiglykole wie Methylglykol, Ethylglykol, Dimethylglykol, Diethylglykol, Methyldiglykol oder Ethyldiglykol, Polyether wie Triethylenglykol oder höhere Polyethylenglykole und deren Alkylether, sowie Nitrile, z.B. Acetonitril oder Propionitril und Gemische dieser Lösungsmittel. Die zur kathodischen Reduktion eingesetzte Lösung kann ebenfalls Mischungen der genannten organischen Lösungsmittel mit Wasser oder mit C₅-C₇-Kohlenwasserstoffen enthalten. Weitere geeignete Lösungsmittel sind beschrieben in Kosuke Izutsu, "Electrochemistry in Nonaqueous Solutions", Verlag Wiley-VCH 2002, Kap. 1. Bevorzugt enthält der Katholyt inerte Lösungsmittel ausgewählt unter C₁-C₄-Alkanolen, Dimethylcarbonat, Propylencarbonat, Tetrahydrofuran, Dimethoxyethan, Acetonitril, Gemischen davon und Mischungen davon mit Wasser, Mischungen dieser inerten Lösungsmittel oder Mischungen dieser inerten Lösungsmittel mit C₅-C₇-Kohlenwasserstoffen.

Insbesondere bevorzugt sind C₁-C₄-Alkanole, Tetrahydrofuran, Dimethoxyethan oder Mischungen davon sowie Mischungen mit Wasser. Hierbei kann sich ein ein- oder mehrphasiges System ausbilden.

Ganz besonders bevorzugt sind C₁-C₄-Alkanole, die gegebenenfalls in Mischungen miteinander und/oder Wasser verwendet werden. C₁-C₄-Alkanole umfassen Monoole wie Methanol, Ethanol, n-Propanol, i-Propanol, n-Butanol, sec-Butanol, tert.-Butanol, Diole wie Glykol und Triole wie Glycerin. Speziell bevorzugt als Lösungsmittel ist Methanol.

Bei einer Durchführung des erfindungsgemäßen Verfahrens in einer geteilten Elektrolysezelle können Katholyt und dem Anolyt die gleichen oder unterschiedliche Lösungsmittel enthalten.

Zur Gewährleistung einer hinreichenden Leitfähigkeit enthält die Lösung des Carbonsäureamids bzw. des Carbonsäureesters üblicherweise eine Mineralsäure oder ein inertes Leitsalz, wobei Mineralsäuren bevorzugt sind. Bevorzugte Mineralsäuren sind Salzsäure, Schwefelsäure oder Phosphorsäure, insbesondere Schwefelsäure. Bei einer Durchführung des erfindungsgemäßen Verfahrens in einer geteilten Elektrolysezelle können Katholyt und dem Anolyt die gleichen oder unterschiedliche Leitsalze bzw. Mineralsäuren enthalten. Bevorzugt enthalten der Katholyt und der Anolyt unabhängig von einander eine Mineralsäure wie Salzsäure, Schwefelsäure oder Phosphorsäure, insbesondere Schwefelsäure.

Vorzugsweise enthält die Lösung des Carbonsäureamids bzw. des Carbonsäureesters (bzw. enthalten der Katholyt und der Anolyt unabhängig voneinander) das Leitsalz oder die Mineralsäure in einer Konzentration im Bereich von 0,05 bis 5 M (= mol/l), bevorzugt im Bereich von 0,075 bis 1 M, insbesondere im Bereich von 0,1 bis 0,5 M.

Als Kathoden werden vorzugsweise Elektroden verwendet, bei denen die Kathodenoberfläche aus einem Material mit hoher Wasserstoffüberspannung gebildet ist. Insbesondere werden Kathoden verwendet, bei denen die Kathodenoberfläche aus einem Material besteht, welches ausgewählt ist unter Blei, Zink, Zinn, Nickel, Quecksilber, Cadmium, Kupfer, einer Legierungen dieser Metalle oder Glassy Carbon, Graphit oder Diamant. Besonders bevorzugt sind Kathoden, bei denen die Kathodenoberfläche aus Blei besteht. Vorzugweise wird die Kathode vor ihrem Einsatz polarisiert.

Als Anoden kommen grundsätzlich alle üblichen Anodenmaterialien in Betracht. Bevorzugt sind Anoden, deren Oberfläche aus Platin, Blei, Zink, Zinn, Nickel, Quecksilber, Cadmium, Kupfer, Legierungen dieser Metalle, Glassy Carbon, Graphit oder Diamant besteht. Sofern der Anolyt eine Mineralsäure enthalt, werden bevorzugt Platin-, Diamant-, Glassy Carbon oder Graphitanoden und insbesondere Platin eingesetzt. Ist der Anolyt basisch, wird bevorzugt Nickel und insbesondere Platin verwendet.

Sowohl die Anode als auch die Kathode kann jeweils vollständig aus den zuvor geschriebenen Materialien bestehen oder aus einem Träger-Material bestehen, das mit dem beschriebenen Kathodenmaterial beschichtet ist. Als Trägermaterialien für derartige mit beschichtete Elektroden eignen sich elektrisch leitfähige Materialien wie Niob, Silizium, Wolfram, Titan, Siliziumcarbid, Tantal, Kupfer, Gold, Nickel, Eisen, Graphit, keramische Träger wie Titansuboxid oder silberhaltige Legierungen. Als Träger bevorzugt sind Metalle, insbesondere Metalle mit einem geringeren Standardpotential wie beispielsweise Eisen, Kupfer, Nickel oder Niob.

Bevorzugt ist es, Elektroden in Form von Streckmetallen, Netzen oder Blechen einzusetzen, wobei die Elektroden insbesondere die zuvor genannten Materialien enthalten. Insbesondere ist es bevorzugt als Kathode ein polarisiertes Bleiblech einzusetzen.

Die Anodenreaktion hängt in an sich bekannter Weise von der Zusammensetzung des Anolyten ab. In der Regel wird das eingesetzte Lösungsmittel oxidiert. Bei der Verwendung von Methanol als Lösungsmittel wird beispielsweise Methylformiat, Formaldehyd-Dimethylacetal und/oder Dimethylcarbonat gebildet. Bei der Verwendung von Gemischen aus Methanol und N,N-Dimethylformamid als Lösungsmittel wird beispielsweise N-Methoxymethyl-N-Methylformamid gebildet.

Während des erfindungsgemäßen Desoxygenierungsverfahrens wird im Allgemeinen eine Ladungsmenge von 4 bis 12 F/mol, vorzugsweise 6 bis 10 F/mol, insbesondere 7 bis 9 F/mol übertragen.

Die Stromdichten, bei denen man das Verfahren durchführt, betragen im Allgemeinen 1 bis 1000 mA/cm², bevorzugt 10 bis 100 mA/cm² und insbesondere 25 bis 75 mA/cm².

Die Elektrolyse wird gemäß dem erfindungsgemäßen Verfahren in der Regel bei einer Temperatur in einem Bereich von 0 bis 100 °C, vorzugsweise oberhalb 20°C, z.B. im Bereich von 25 bis 100°C, insbesondere im Bereich von 25 bis 80°C oder bevorzugt im Bereich von 15 bis 100°C, insbesondere im Bereich von 15 bis 80°C oder im Bereich von 15 bis 55 °C, speziell im Bereich von 25 bis 55°C, gearbeitet.

Im Allgemeinen wird bei Normaldruck gearbeitet. Höhere Drücke werden bevorzugt dann angewandt, wenn bei höheren Temperaturen gearbeitet werden soll, um eine Sieden der Ausgangsverbindungen bzw. Lösungsmittel zu vermeiden.

Die Gesamtdauer der Elektrolyse hängt naturgemäß von der Elektrolysezelle, dem Substrat, dem gegebenenfalls zugesetzten Lösungsmittel, den verwendeten Elektroden und der Stromdichte ab. Eine optimale Dauer kann der Fachmann durch Routineversuche, z.B. durch Probennahme während der Elektrolyse ermitteln.

In einer bevorzugten Ausführungsform der Erfindung wird der Inhalt der Elektrolysezelle durchmischt. Für diese Durchmischung des Zelleninhalts können jegliche dem Fachmann bekannte, mechanische Rührer eingesetzt werden. Die Verwendung von anderen Durchmischungsmethoden wie der Einsatz von dynamischen Mischern wie Ultraturrax oder Flüssigkeitspumpen, Ultraschall oder Einstrahldüsen ist ebenfalls bevorzugt.

Die Elektrolytlösung kann nach Beendigung der Reaktion (diskontinuierliches Verfahren) oder kontinuierlich während der Elektrolyse nach allgemeinen Trennmethoden aufgearbeitet werden. Der Katholyt kann zunächst destilliert und die einzelnen Verbindungen in Form von unterschiedlichen Fraktionen getrennt gewonnen werden. Als Destillationsverfahren eignen sich dem Fachmann bekannte Verfahren wie Gleichstromdestillation, Gegenstromdestillation, Kurzwegdestillation oder Wasserdampfdestillation.

Alternativ kann das erhaltene Produkt auch durch kontinuierliche oder diskontinuierliche Extraktion aus dem Katholyt gewonnen werden. Bei der diskontinuierlichen Extraktion ist es vorteilhaft bei pH-Werten zu arbeiten, bei denen das gewonnene Amin als ungeladene Spezies vorliegt. Bevorzugt für die Extraktion sind somit pH-Werte ≥ 9, bevorzugt pH-Werte ≥ 11. Besonders geeignet als Extraktionsmittel sind dem Fachmann bekannte organische Lösungsmittel, die mit Wasser nicht mischbar sind wie z.B. Kohlenwasserstoffe mit 5 bis 12 Kohlenstoffatomen wie Hexan oder Octan, chlorierte Kohlenwasserstoffe mit 1 bis 10 Kohlenstoffatomen wie Dichlormethan oder Chloroform, aliphatische Ether mit 2 bis 10 Kohlenstoffatomen wie Diethylether oder Diisopropylether, cyclische Ether wie Tetrahydrofuran oder aliphatische Ester wie Essigsäureethylester oder Essigsäurebutylester. Eine weitere Reinigung nach der Extraktion kann beispielsweise durch Kristallisation, Destillation oder chromatographisch erfolgen.

Neben den durch kathodische Reduktion erzeugten Produkten kann auch nicht umgesetztes Substrat nach Beendigung der Reaktion abgetrennt werden. Dieses reisolierte Substrat kann in einem neuen Elektrolysezyklus wieder eingesetzt werden. Vorteilhaft an dieser wiederholten Verwendung ist, dass wiederholt Amine bzw. Ether gewonnen werden können. Somit wird die Ausbeute bezogen auf die ursprünglich eingesetzte Substratmenge deutlich gesteigert und somit die Wirtschaftlichkeit des Gesamtverfahrens erhöht. Weiterhin kann durch die wiederholte Verwendung des reisolierten Substrates die Konzentration eventuell empfindlicher Produkte im Elektrolyten pro Reduktionsvorgang so gering gehalten werden, dass die unerwünschten Nebenreaktionen wirkungsvoll zurückgedrängt werden können, während die Gesamtausbeute über den Gesamtprozess (mehrere Elektrolysezyklen) zunimmt.

Das erfindungsgemäße Verfahren kann sowohl im Labormaßstab als auch im industriellen Maßstab durchgeführt werden. Weiterhin ist es möglich das Verfahren kontinuierlich oder diskontinuierlich durchzuführen. Entsprechende Elektrolysezellen sind dem Fachmann bekannt. Alle Ausführungen dieser Erfindung beziehen sich sowohl auf den Labor- wie auf den industriellen Maßstab.

Im industriellen Maßstab ist es bevorzugt das Verfahren kontinuierlich durchzuführen.

Die nachfolgenden Beispiele beschreiben die Erfindung näher und sind nicht einschränkend zu verstehen.

### Beispiele

### I. Herstellung der Ausgangsmaterialien

### 1. Herstellung von quaternären Ammoniumsalzen

### 1.1 Herstellung von N,N,N,N',N',N'-Hexamethyl-1,3-propandiammonium di(methylsulfat) (1)

### 1.1.1 Herstellung von N,N,N',N'-Tetramethyl-1,3-propandiamin

15,02 g (0,20 mol) 1,3-Propandiamin wurden tropfenweise unter Rühren zu 45,0 ml 90%iger Ameisensäure zugegeben. Anschließend wurden 24,8 ml 37%ige Formalin-Lösung zugeführt. Nach Abklingen der CO₂-Entwicklung wurde die Reaktionslösung bis zum vollständigen Umsatz unter Rückfluss erhitzt. In der Siedehitze wurde anschließend das Reaktionsgemisch mit konzentrierter Schwefelsäure vermischt. Überschüssiges Wasser, Formaldehyd und Ameisensäure wurden nach der Schwefelsäurezugabe destillativ entfernt. Der Rückstand wurde mit 50%iger Natronlauge auf einen pH-Wert von ≥ 9 gebracht. Danach wurde die Lösung dreimal mit 60 ml tert.-Butylmethylether extrahiert. Die vereinigten organischen Phasen wurden unter vermindertem Druck vom Lösungsmittel befreit und dann über NaOH getrocknet.
Ausbeute 21,83 g (0,17 mol, 83%)
¹H-NMR (300 MHz, D₂O)
δ (ppm): 1,49 - 1,60 (m, 2 H, 2-H); 2,13 (s, 12 H, NCH₃); 2,17 - 2,22 (m, 4 H, 1-H).
¹³C-NMR (75 MHz, D₂O)
δ (ppm): 26,1 (C-2); 45,5 (NCH₃); 57,9 (C-1).
MS (ESI+)
m/z(Int.)= 131,7 (100), [M+H]+,

### 1.1.2 Quaternisierung von N,N,N',N'-Tetramethyl-1,3-propandiamin

2,00 g (0,02 mol) N,N,N',N'-Tetramethyl-1,3-propandiamin wurden in 20 ml Dichlormethan gelöst. Bei 0°C wurden 4,4 ml (0,05 mol) Dimethylsulfat unter Rühren zugetropft. Das Reaktionsgemisch wurde nach Vollendung der Zugabe für 4 Stunden bei Raumtemperatur gerührt. Nicht umgesetzte Edukte sowie Lösungsmittel wurden anschließend unter vermindertem Druck entfernt. Das erhaltene Rohprodukt wurde mit Methanol und Ethylacetat umkristallisiert.
Ausbeute 3,93 g (0,01 mol, 69%)
¹H-NMR (300 MHz, D₂O)
δ (ppm): 2,31 - 2,42 (m, 2 H, 2-H); 3,19 (s, 18 H, NCH₃); 3,39 - 3,45 (m, 4 H, 1-H); 3,74 (s, 6 H, OCH₃).
¹³C-NMR (75 MHz, D₂O)
δ (ppm): 17,1 (C-2); 52,9 (NCH₃); 55,2 (OCH₃); 62,2 (C-1).
MS (ESI+)
- m/z(Int.)=: 271,20 (13), [C₁₀H₂₇N₂O₄S]⁺/[Kation+Anion]⁺, 653,38 (100), [C₂₁H₅₇N₄O₁₂S₃]⁺/[2xKation+3xAnion]⁺.

Die im Folgenden unter 1.2 bis 1.20 aufgeführten Ammoniumsalze wurden in Analogie zu dem unter 1.1 beschriebenen Verfahren hergestellt.

### 1.2 N,N'-Diethyl-N,N,N',N'-tetramethyl-1,3-propandiammonium di(methylsulfat) (2)

¹H-NMR (300 MHz, D₂O)
δ (ppm): 1,37 (t, 6 H, 2'-H, ³J=7.3 Hz)); 2,20 - 2,35 (m, 2 H, 2-H); 3,10 (s, 12 H, NCH₃), 3,34 - 3,40 (m, 4 H, 1-H); 3,45 (q, 4-H, 1'-H, ³J=7.4 Hz); 3,73 (s, 5 H, OCH₃).
¹³C-NMR (75 MHz, D₂O)
δ (ppm): 7,2 (C-2'); 16.2 (C-2), 49,8 (NCH₃); 55,2 (OCH₃); 59,2 (C-1'); 60,2 (C-1).
MS (ESI+)
- m/z(Int.)=: 299,23 (37), [C₁₂H₃₁N₂O₄S]⁺/[Kation+Anion]⁺, 709,45 (100), [C₂₅H₆₅N₄O₁₂S₃]⁺/[2xKation+3xAnion]⁺.

### 1.3 N,N,N,N',N',N'-Hexamethyl-1,4-butandiammonium di(methylsulfat) (3)

¹H-NMR (300 MHz, D₂O)
δ (ppm): 1,84 - 1,92 (m, 4 H, 2-H); 3,13 (s, 18 H, NCH₃); 3,36 - 3,45 (m, 4 H, 1-H); 3,73 (s, 6 H, OCH₃).
¹³C-NMR (75 MHz, D₂O)
δ (ppm): 19,2 (C-2); 52,7 (NCH₃); 55,2 (OCH₃); 65,2 (C-1).
MS (ESI+)
m/z(Int.)= 681,41 (100), [C₂₃H₆₁N₄O₁₂S₃]⁺/[2xKation+3xAnion]⁺.

### 1.4 N,N'-Diethyl-N,N,N',N'-tetramethyl-1,4-butandiammonum di(ethylsulfat) (4)

¹H-NMR (300 MHz, D₂O)
δ (ppm): 1,30 - 1,36 (m, 6 H, 2'-H); 1,78 - 1,90 (m, 4 H, 2-H); 3,04 (s, 12 H, NCH₃); 3,27 - 3,44 (m, 8 H, 1-H, 1'-H); 3,74 (s, 4 H, OCH₃).
¹³C-NMR (75 MHz, D₂O)
δ (ppm): 7,2 (C-2); 18,8 (C-2); 49,7 (NCH₃); 55,2 (OCH₃); 59,6 (C-1'); 62,1 (C-1).
MS (ESI+)

| | |
|---|---|
| m/z(Int.)= | 313,22 (53), [C₁₃H₃₃N₂O₄S]⁺/[Kation+Anion]⁺, |
| | 737,47 (100), [C₂₇H₆₉N₄O₁₂S₃]⁺/[2xKation+3xAnion]⁺. |

### 1.5 N,N,N,N',N',N'-Hexamethyl-1,5-pentandiammonium di(methylsulfat) (5)

¹H-NMR (300 MHz, D₂O)
δ (ppm): 1,36 - 1,46 (m, 2 H, 3-H); 1,82 - 1,85 (m, 4 H, 2-H); 3,09 (s, 18 H, NCH₃); 3,29 - 3,35 (m, 4 H, 1-H); 3,72 (s, 3 H, OCH₃).
¹³C-NMR (75 MHz, D₂O)
δ (ppm): 21,8 (C-3): 22,2 (C-2); 52,6 (NCH₃); 55,2 (OCH₃); 65,9 (C-1).
MS (ESI+)

| | |
|---|---|
| m/z(Int.)= | 299,21 (100), [C₁₂H₃₁N₂O₄S]⁺/[Kation+Anion]⁺, |
| | 709,45 (8), [C₂₅H₆₅N₄O₁₂S₃]⁺/[2xKation+3xAnion]⁺. |

### 1.6 N,N'-Diethyl-N,N,N',N'-tetramethyl-1,5-pentandiammonium di(ethylsulfat) (6)

¹H-NMR (300 MHz, D₂O)
δ (ppm): 1,32 - 1,37 (m, 6 H, 2'-H); 1,42 - 1,45 (m, 2 H, 3-H); 1,81 - 1,86 (m, 4 H, 2-H); 3,03 (s, 12 H, NCH₃); 3,25 - 3,32 (m, 4 H, 1-H); 3,37 (q, 4-H, 1'-H, ³J=7,3 Hz).
¹³C-NMR (75 MHz, D₂O)
δ (ppm): 7,2 (C-2'); 14,0 (C-2"); 21,36 (C-3); 22,3 (C-2); 49,7 (NCH₃); 59,5 (C-1'); 62,7 (C-1 "); 65,5 (C-1).
MS (ESI+)
- m/z(Int.)=: 341,27 (100) [C₁₂H₃₁N₂O₄S]⁺/[Kation+Anion]⁺, 709,45 (8), [C₃₂H₇₉N₄O₁₂S₃]⁺/[2xKation+3xAnion]⁺.

### 1.7 N,N,N,N',N',N'-Hexamethyl-1,6-hexandiammonium di(methylsulfat) (7)

¹H-NMR (300 MHz, D₂O)
δ (ppm): 1,43 - 1,52 (m, 4 H, 3-H); 1,78 - 1,91 (m, 4 H, 2-H); 3,14 (s, 18 H, NCH₃); 3,31 - 3,39 (m, 4 H, 1-H); 3,75 (s, 6 H, OCH₃).
¹³C-NMR (75 MHz, D₂O)
δ (ppm): 21,9 (C-1); 24,8 (C-2); 52,6 (NCH₃); 55,2 (OCH₃); 66,2 (C-3).
MS (ESI+)
- m/z(Int.)=: 313,22 (100), [C₁₃H₃₃N₂O₄S]⁺/[Kation+Anion]⁺, 737,47 (99), [C₂₇H₆₉N₄O₁₂S₃]⁺/[2xKation+3xAnion]⁺.

### 1.8 N,N'-Diethyl-N,N,N',N'-tetramethyl-1,6-hexandiammonium di(ethylsulfat) (8)

¹H-NMR (300 MHz, D₂O)
δ (ppm): 1,31 - 1,36 (m, 6 H, 2'-H); 1,37 - 1,47 (m, 4 H, 3-H); 1,72 - 1,83 (m, 4 H, 2-H); 3,02 (s, 12 H, NCH₃); 3,21 - 3,31 (m, 4 H, 1-H); 3,32 - 3,43 (m, 4 H, 1'-H).
¹³C-NMR (75 MHz, D₂O)
δ (ppm): 7,2 (C-2'), 14,0 (C-2"); 22,0 (C-3); 25,0 (C-2), 50,0 (NCH₃); 59,4 (C-1'); 63,0 (C-1 "); 65,5 (C-5).
HRMS (ESI+)

| | |
|---|---|
| m/z für C₁₆H₃₉N₂O₄S⁺: | berechnet: 355,2631 |
| | gefunden: 355,2628 |

Elementaranalyse
% für C₁₈H₄₄N₂O₈S₂ (480,68 g/mol):

| | | | | |
|---|---|---|---|---|
| Berechnet: | C 44,98 | H 9,32 | N 5,83 | S 13,34 |
| Gefunden: | C 44,67 | H 8,77 | N 5,86 | S 12,93. |

### 1.9 N,N,N,N',N',N'-Hexamethyl-1,7-heptandiammonium di(methylsulfat) (9)

¹H-NMR (300 MHz, D₂O)
δ (ppm): 1,33 - 1,35 (m, 6 H, 3-H, 4-H); 1,70 - 1,86 (m, 4 H, 2-H); 3,08 (s, 18 H, NCH₃); 3,25 - 3,34 (m, 4 H, 1-H); 3,72 (s, 3 H, OCH₃).
¹³C-NMR (75 MHz, D₂O)
δ (ppm): 21,9 (C-4); 25,0 (C-3), 27,5 (C-2), 52,5 (NCH₃); 66,4 (C-1).
HRMS (ESI+)

| | |
|---|---|
| m/z für C₁₄H₃₅N₂O₄S⁺: | berechnet: 327,2318 |
| | gefunden: 327,2332 |

### 1.10 N,N'-Diethyl-N,N,N',N'-tetramethyl-1,7-heptandiammonium di(methylsulfat) (10)

¹H-NMR (300 MHz, D₂O)
δ (ppm): 1,31 - 1,41 (m, 12 H, 2'-H, 3-H, 4-H); 1,66 - 1,82 (m, 4 H, 2-H); 3,01 (s, 12 H, NCH₃); 3,21 - 3,30 (m, 4 H, 1-H); 3,36 (q, 4 H, 1'-H, ³J=7,3 Hz).
¹³C-NMR (75 MHz, D₂O)
δ (ppm): 7,2 (C-2'), 21,5 (C-4); 25,1 (C-3); 27,5 (C-2), 49,6 (NCH₃); 55,2 (OCH₃); 59,3 (C-1'); 63,2 (C-1).
HRMS (ESI+)

| | |
|---|---|
| m/z für C₁₆H₃₉N₂O₄S⁺: | berechnet: 355,2631 |
| | gefunden: 355,2619 |

Elementaranalyse
% für C₁₈H₄₄N₂O₈S₂ (480,68 g/mol):

| | | | | |
|---|---|---|---|---|
| Berechnet: | C 43,75 | H 9,07 | N 5,83 | S 13,34 |
| Gefunden: | C 43,25 | H 8,79 | N 6,22 | S 13,46. |

### 1.11 N,N,N,N',N',N'-Hexamethyl-1,8-octandiammonium di(methylsulfat) (11)

¹H-NMR (300 MHz, D₂O)
δ (ppm): 1,31 - 1,38 (m, 8 H, 4-H, 3-H); 1,71 - 1,82 (m, 4 H, 2-H); 3,08 (s, 18 H, NCH₃); 3,25 - 3,32 (m, 4 H, 1-H); 3,72 (s, 3 H, OCH₃).
¹³C-NMR (75 MHz, D₂O)
δ (ppm): 22,0 (C-4); 25,1 (C-3); 27,7 (C-2); 52,5 (NCH₃); 55,2 (OCH₃); 66,5 (C-1).
HRMS (ESI+)

| | |
|---|---|
| m/z für C₁₅H₃₇N₂O₄S⁺: | berechnet: 341,2474 |
| | gefunden: 341,2472 |

Elementaranalyse
% für C₁₆H₄₀N₂O₈S₂ (452,63 g/mol):

| | | | | |
|---|---|---|---|---|
| Berechnet: | C 42,46 | H 8,91 | N 6,19 | S 14,17 |
| Gefunden: | C 42,22 | H 8,48 | N 5,95 | S 14,46. |

### 1.12 N,N'-Diethyl-N,N,N',N',-tetramethyl-1,8-octandiammonium di(methylsulfat) (12)

¹H-NMR (300 MHz, D₂O)
δ (ppm): 1,30 - 1,40 (m, 14 H, 2'-H, 4-H, 3-H); 1,67 - 1,79 (m, 4 H, 2-H); 3,00 (s, 12 H, NCH₃); 3,19 - 3,27 (m, 4 H, 1-H); 3,34 (q, 4 H, 1'-H, ³J=7,3 Hz); 3,72 (s, 3 H, OCH₃).
¹³C-NMR (75 MHz, D₂O)
δ (ppm): 7,2 (C-2'); 21,5 (C-4); 24,1 (C-3); 27,7 (C-2); 49,6 (NCH₃); 59,3 (OCH₃); 63,2 (C-1).
HRMS (ESI+)

| | |
|---|---|
| m/z für C₁₄H₃₅N₂O₄S⁺: | berechnet: 383,2944 |
| | gefunden: 383,2946 |

### 1.13 N,N,N,N',N',N'-Hexamethyl-1,9-nonandiammonium di(methylsulfat) (13)

¹H-NMR (300 MHz, D₂O)
δ (ppm): 1,31 - 1,40 (m, 10 H, 5-H, 4-H, 3-H); 1,72 - 1,85 (m, 4 H, 2-H); 3,09 (s, 18 H, NCH₃); 3,24 - 3,33 (m, 4 H, 1-H); 3,74 (s, 6 H, OCH₃).
¹³C-NMR (75 MHz, D₂O)
δ (ppm): 22,0 (C-5); 25,2 (C-4); 27,8 (C-3); 27,9 (C-2); 52,5 (NCH₃); 55,2 (OCH₃); 66,5 (C-1).
HRMS (ESI+)

| | |
|---|---|
| m/z für C₁₆H₃₉N₂O₄S⁺: | berechnet: 355,2631 |
| | gefunden: 355,2619 |

Elementaranalyse
% für C₁₆H₃₉N₂O₈S₂ (451,63 g/mol):

| | | | | |
|---|---|---|---|---|
| Berechnet: | C 43,75 | H 9,07 | N 6,00 | S 13,74 |
| Gefunden: | C 43,68 | H 9,05 | N 6,06 | S 14,04. |

### 1.14 N,N'-Diethyl-N,N,N',N'-tetramethyl-1,9-nonandiammonium di(sulfat) (14)

¹H-NMR (300 MHz, D₂O)
δ (ppm): 1,30 - 1,41 (m, 16 H, 2'-H, 5-H, 4-H, 3-H); 1,67 - 1,79 (m, 4 H, 2-H); 3,01 (s, 12 H, NCH₃); 3,20 - 3,28 (m, 4 H, 1-H); 3,35 (q, 4 H, 1'-H, ³J=7,3 Hz); 3,73 (s, 6 H, OCH₃).
¹³C-NMR (75 MHz, D₂O)
δ (ppm): 7,2 (C-2'), 21,5 (C-5); 25,2 (C-4); 27,8 (C-3); 28,0 (C-2); 49,6 (NCH₃); 55,2 (OCH₃); 59,2 (1'-C); 63,3 (C-1).
HRMS (ESI+)

| | |
|---|---|
| m/z für C₁₈H₄₃N₂O₄S⁺: | berechnet: 383,2944 |
| | gefunden: 383,2936 |

Elementaranalyse
% für C₁₉H₄₆N₂O₈S₂ (494,72 g/mol):

| | | | | |
|---|---|---|---|---|
| Berechnet: | C 46,13 | H 9,37 | N 5,66 | S 12,96 |
| Gefunden: | C 45,68 | H 9,05 | N 5,64 | S 12,84. |

### 1.15 N,N,N,N',N',N'-Hexamethyl-1,10-decandiammonium di(methylsulfat) (15)

¹H-NMR (300 MHz, D₂O)
δ (ppm): 1,29 - 1,37 (m, 12 H, 5-H, 4-H, 3-H); 1,71 - 1,82 (m, 4 H, 2-H); 3,08 (s, 18 H, NCH₃); 3,23 - 3,34 (m, 4 H, 1-H).
¹³C-NMR (75 MHz, D₂O)
δ (ppm): 22,0 (C-5); 25,2 (C-4); 27,9 (C-3); 28,0 (C-2); 52,5 (NCH₃); 55,2 (OCH₃); 66,5 (C-1).
HRMS (ESI+)

| | |
|---|---|
| m/z für C₁₇H₄₁N₂O₄S⁺: | berechnet: 369,2787 |
| | gefunden: 369,2800 |

Elementaranalyse
% für C₁₇H₄₁N₂O₈S₂ (465,65 g/mol):

| | | | | |
|---|---|---|---|---|
| Berechnet: | C 44,98 | H 9,23 | N 5,83 | S 13,34 |
| Gefunden: | C 45,32 | H 9,18 | N 5,67 | S 12,97. |

### 1.16 N,N'-Diethyl-N,N,N',N'-tetramethyl-1,10-decandiammonium di(ethylsulfat) (16)

¹H-NMR (300 MHz, D₂O)
δ (ppm): 1,28 - 1,40 (m, 18 H, 2'-H, 5-H, 4-H, 3-H); 1,66 - 1,78 (m, 4 H, 2-H); 2,99 (s, 12 H, NCH₃); 3,18 - 3,26 (m, 4 H, 1-H); 3,33 (q, 4 H, 1'-H, ³J=7,3 Hz).
¹³C-NMR (75 MHz, D₂O)
δ (ppm): 7,2 (C-2'); 21,5 (C-5); 25,2 (C-4); 27,9 (C-3); 28,1 (C-2); 49,6 (NCH₃); 55,1 (OCH₃); 59,2 (C-1'); 63,3 (C-1).
HRMS (ESI+)

| | |
|---|---|
| m/z für C₂₀H₄₇N₂O₄S⁺: | berechnet: 411,3257 |
| | gefunden: 411,3269 |

Elementaranalyse
% für C₂₁H₅₀N₂O₈S₂ (522,77 g/mol):

| | | | | |
|---|---|---|---|---|
| Berechnet: | C 48,25 | H 9,64 | N 5,36 | S 12,27 |
| Gefunden: | C 47,98 | H 9,34 | N 5,30 | S 12,24. |

### 1.17 N,N,N,N',N',N'-Hexamethyl-1,12-dodecandiammonium di(methylsulfat) (17)

¹H-NMR (300 MHz, D₂O)
δ (ppm): 1,28 - 1,39 (m, 16 H, 6-H, 5-H, 4-H, 3-H); 1,72 - 1,84 (m, 4 H, 2-H); 3,10 (s, 18 H, NCH₃); 3,25 - 3,34 (m, 4 H, 1-H); 3,74 (s, 6 H, OCH₃).
¹³C-NMR (75 MHz, D₂O)
δ (ppm): 22,0 (C-6); 25,2 (C-5); 27,9 (C-4); 28,2 (C-3); 28,4 (C-2); 52,5 (NCH₃); 55,2 (OCH₃); 66,6 (C-1).
HRMS (ESI+)

| | |
|---|---|
| m/z für C₁₉H₄₅N₂O₄S⁺: | berechnet: 397,3100 |
| | gefunden: 397,3087 |

Elementaranalyse
% für C₂₀H₄₈N₂O₈S₂ (508,73 g/mol):

| | | | | |
|---|---|---|---|---|
| Berechnet: | C 48,25 | H 9,64 | N 5,36 | S 12,27 |
| Gefunden: | C 47,98 | H 9,34 | N 5,30 | S 12,24. |

### 1.18 N,N'-Diethyl-N,N,N',N'-tetramethyl-1,12-dodecandiammonium di(ethylsulfat) (18)

¹H-NMR (300 MHz, D₂O)
δ (ppm): 1,29 - 1,40 (m, 22 H, 2'-H, 6-H, 5-H, 4-H, 3-H); 1,66 - 1,79 (m, 4 H, 2-H); 3,00 (s, 12 H, NCH₃); 3,20 - 3,28 (m, 4 H, 1-H); 3,35 (q, 4 H, 1'-H₂, ³J=7,3 Hz).
¹³C-NMR (75 MHz, D₂O)
δ (ppm): 7,2 (C-2'); 14,0 (C-2"); 21,5 (C-6); 25,3 (C-5); 28,0 (C-4); 28,2 (C-3); 28,4 (C-2); 49,7 (NCH₃); 59,2 (C-1'); 63,3 (C-1"); 65,5 (C-1).
HRMS (ESI+)

| | |
|---|---|
| m/z für C₂₀H₄₇N₂O₄S⁺: | berechnet: 439,3570 |
| | gefunden: 411,3572. |

### 1.19 N,N,N,N',N',N",N",N"-Octamethyl (diethylentriammonium) tri(methylsulfat) (19)

¹H-NMR (300 MHz, D₂O)
δ (ppm): 3,28 (s, 18 H, 1'-H); 3,34 (s, 6 H, 2'-H); 3,70 (s, 9 H, OCH₃); 4,07 (m, 8 H, 2-H, 1-H).
¹³C-NMR (75 MHz, D₂O)
δ (ppm): 51,1 (C-2'); 53,7 (C-1'); 55,2 (OCH₃); 57,1 (C-2); 57,9 (C-1).
HRMS (ESI+)

| | |
|---|---|
| m/z (Int.)= | 440,22 (100) [C₁₄H₃₈N₃O₈S₂]⁺/[Kation+2xAnion]⁺ |

### 1.20 N,N',N"-Triethyl-N,N,N',N",N"-pentamethyl(diethylen) tri(ethylsulfat) (20)

¹H-NMR (300 MHz, D₂O)
δ (ppm): 1,29 - 1,52 (m, 18 H, 2'-H, 2"-H, 2"'-H); 3,03 - 3,09 (m, 4 H, 1'-H); 3,11 (s, 12 H, 3'-H); 3,23 (s, 6 H, 1"'-H); 3,35 (m, 2 H, 1"-H); 3,40 - 3,57 (m, 11 H, 3"-H, 2-H, 1-H).
¹³C-NMR (75 MHz, D₂O)
δ (ppm): 7,3 (C-2'); 7,4 (C-2"); 14,0 (C-2"'); 45,3 (C-3"); 50,1 (C-3'); 54,5 (C-1"); 59,1 (C-1'); 60,3 (C-2); 61,4 (C-1); 65,5 (C-1'").
HRMS (ESI+)
- m/z (Int.)=: 510,33 (15) [C₁₉H₄₈N₃O₈S₂]⁺/[Kation+2xAnion]⁺

### 2. Herstellung von N-(2-Ethylhexyl)benzoesäureamid

52,4 ml (0,32 mol) 2-Ethylhexylamin und 82,8 ml (0,64 mol) Triethylamin wurden in 320 ml Dichlormethan gelöst. Anschließend wurden bei 0°C tropfenweise 37,2 ml (0,32 mol) Benzoylchlorid gelöst in 320 ml Dichlormethan zugegeben. Das Reaktionsgemisch wurde 12 h bei Raumtemperatur gerührt und im Anschluss mit gesättigter Natriumhydrogencarbonatlösung (2 x 80 ml) sowie mit gesättigter Kochsalzlösung (2 x 80 ml) gewaschen. Überschüssiges Lösungsmittel wurde unter vermindertem Druck entfernt. Das reine Produkt wurde durch Kurzwegdestillation (9,7 x 10⁻³ mbar, 142 °C) erhalten.
Ausbeute: 68,17 g (0,29 mol, 91%)
¹-H-NMR (300 MHz, D₂O)
δ (ppm): 0,87 (t, 3 H, 6-H, ³J=7,5 Hz); 0,91 (t, 3 H, 8-H, ³J=6,8 Hz); 1,22 - 1,41 (m, 8 H, 7-H, 5-H, 4-H, 3-H, 2-H); 1,49 - 1,52 (m, 2 H, 2-H); 3,28 - 3,46 (m, 2 H, 1-H); 6,10 (s, 1 H, NH); 7,35 - 7,52 (m, 3 H, 4'-H, 5'-H); 7,68 - 7,80 (m, 2 H, 3'-H).
¹³C-NMR (75 MHz, D₂O)
δ (ppm): 10,9 (C-6); 14,0 (C-8); 23,0 (C-5); 24,4 (C-4); 28,9 (C-3); 31,1 (C-7); 39,5 (C-2); 42,9 (C-1); 126,8 (C-5'); 128,5 (C-4'); 131,3 (C-3'); 135,0 (C-2'); 167,6 (C-1').
MS (ESI(+))
- m/z (Int.)=: 256,16 (100) [M+ Na]⁺.

### II Kathodische Desoxygenierung von N-(2-Ethylhexyl)benzoesäureamid zum N-Benzyl-N-(2-ethylhexyl)amin

### Beispiel 1:

### Elektrochemische Reduktion von N-(2-Ethylhexyl)benzoesäureamid in Gegenwart von N,N,N,N',N',N'-Hexamethyl-1,3-propandiammonium di(methylsulfat) (1)

Der Kathoden- und der Anodenhalbraum einer durch eine Nafion 324^{®}-Membran geteilten Elektrolysezellen wurden jeweils mit 50 ml einer 2 gew.-%igen methanolischen Schwefelsäurelösung befüllt. Im Kathodenhalbraum wurden 397 mg (1,70 mmol) N-(2-Ethylhexyl)benzoesäureamid gelöst und es wurden 325 mg (0,85 mmol) N,N,N,N',N',N'-Hexamethyl-1,3-propandiammonium-Di(methylsulfat) hinzugefügt. Als Kathode diente eine Bleifolie, welche vor dem Eintauchen polarisiert wurde, und als Anode diente ein Platinblech. Bei 45 °C erfolgte die Elektrolyse galvanostatisch mit einer Stromdichte von 55,55 mA/cm². Nach erfolgreicher Übertragung einer Ladungsmenge von 1312 C (8 F) wurde die Reaktionslösung aus dem Kathodenraum entfernt und dieser mit Methanol (40 ml) gespült. Das zum Spülen verwendete Methanol wurde mit der Reaktionslösung vereinigt und das so erhaltene Gemisch (Kathodenausgang) wurde mit 1 N NaOH auf pH ≥ 11 gebracht und mit Diethylether (3 x 65 ml) extrahiert. Die vereinigten organischen Phasen wurden zur Gewinnung des Produkts mit 10 %iger HCl extrahiert (3 x 50 ml). Um nicht umgesetztes Edukt zu reisolieren, wurde die organische Phase über Na₂SO₄ getrocknet und unter vermindertem Druck vom Lösungsmittel befreit. Zur Gewinnung des Produktes wurde die HCl-Phase mit wässriger NaOH auf pH≥ 11 gebracht und das Amin mit Diethylether (3 x 60 ml) extrahiert. Die vereinigten organischen Phasen wurden über MgSO₄ getrocknet, das Lösungsmittel im Vakuum entfernt.

| | |
|---|---|
| Ausbeute: | 205 mg (0,93 mmol, 55%); |
| Stromausbeute: | 23%; |
| Reisoliertes Edukt: | 70 mg (0,30 mol, 18%); |

¹-H-NMR (300 MHz, D₂O)
δ (ppm): 0,83 (t, 3 H, 6-H, ³J=7,3 Hz); 0,87 (t, 3 H, 8-H, ³J=6,6 Hz); 1,07 - 1,45 (m, 11 H, 7-H, 5-H, 4-H, 3-H, 2-H, NH); 2,50 (d, 2 H, 1-H, ³J=6,0 Hz); 3,76 (s, 2 H, 9-H); 7,13 - 7,48 (m, 5 H, 11-H, 12-H, 13-H).
¹³C-NMR (75 MHz, D₂O)
δ (ppm): 11,0 (C-6); 14,3 (C-8); 23,3 (C-5); 24,6 (C-4); 29,1 (C-3); 31,4 (C-7); 39,3 (C-2); 42,4 (C-1); 54,2 (C-9); 127,3 (C-11); 128,6 (C-12); 140,0 (C-13); 140,8 (C-10).
MS (ESI(+))
- m/z(Int.)=: 220,21 (100)[M + H]⁺.

### Beispiele 2 bis 7:

N-(2-Ethylhexyl)benzoesäureamid wurde analog Beispiel 1 in Gegenwart der in Tabelle A beschriebenen Salze zum N-Benzyl-N-(2-ethylhexyl)amin desoxigeniert. Die Elektrolysebedingungen waren wie folgt: Elektrolyt: 50 ml 2%ige H₂SO₄ in Methanol, Q = 8 F/mol, T = 45 °C, n(Additiv) = 1,7 mmol, j = 44,1 mA/cm²

**Tabelle A:**

| Beispiel | Salz | Ausbeute [%]¹⁾ | Stromausbeute [%]²⁾ | Reisoliertes Edukt [%]¹⁾ |
|---|---|---|---|---|
| V1 | kein Salzzusatz | 24 | 12 | 49 |
| 1 | 1 | 55 | 27 | 18 |
| 2 | 2 | 38 | 19 | 30 |
| 3 | 7 | 40 | 20 | 26 |
| 4 | 14 | 40 | 20 | 22 |
| 6 | 18 | 32 | 16 | 10 |

| | | | | |
|---|---|---|---|---|
| 1) bezogen auf eingesetztes Edukt 2) bezogen auf die eingesetzte Ladungsmenge | | | | |

## Patentansprüche

1. Verfahren zur Desoxygenierung von Carbonsäureamiden und Carbonsäureestern durch kathodische Reduktion einer Lösung des Carbonsäureamids oder des Carbonsäureesters, **dadurch gekennzeichnet, dass** die Lösung ein Salz als Additiv enthält, das unter quaternären Ammoniumsalzen ausgewählt ist und das Kation des Salzes die Formel I aufweist, worin
k für eine ganze Zahl in einem Bereich von 1 bis 99 und insbesondere für 1 oder 2 steht,
A für Stickstoff steht,
Z für eine Alkylengruppe mit 2 bis 12 Kohlenstoffatomen steht, worin gegebenenfalls 1, 2 oder 3 CH₂-Gruppen, welche von den Stickstoffatomen A und voneinander durch wenigstens 2 C-Atome getrennt sind, durch Sauerstoffatome ersetzt sein können,
R¹, R², R³ und R⁴ jeweils unabhängig von einander für C₁-C₁₀-Alkyl stehen, welches jeweils unsubstituiert ist oder mit 1 oder 2 Substituenten, ausgewählt unter Hydroxy, Alkoxy und Poly(oxyethylen), substituiert sein kann, oder
R¹ und R² zusammen mit dem Stickstoff, an den sie gebunden sind, auch für einen 5 bis 8-gliedrigen Heterozyklus stehen können, der im Ring 1 N-Atom enthält und unsubstituiert ist oder mit 1 bis 4 Substituenten, ausgewählt unter Hydroxy, C₁-C₄-Alkoxy und C₁-C₄-Alkyl, substituiert sein kann,
R⁵ und R⁶ jeweils unabhängig von einander für C₁-C₁₀-Alkyl stehen, welches jeweils unsubstituiert ist oder mit 1 oder 2 Substituenten, ausgewählt unter Hydroxy, Alkoxy und Poly(oxyethylen), substituiert sein kann, und
ein Carbonsäureamid oder ein Carbonsäureester der Formel II eingesetzt wird,
worin
Y für eine chemische Bindung oder eine Alkylengruppe mit 1 bis 6 Kohlenstoffatomen steht,
X für Sauerstoff oder N-R⁹ steht,
R⁷ ausgewählt ist unter C₁-C₁₀-Alkyl, C₂-C₁₀-Alkenyl, C₁-C₁₀-Alkoxy, C₁-C₁₀-Haloalkyl, C₁-C₁₀-Haloalkoxy, C₃-C₁₀-Cycloalkyl, Aryl und Hetaryl, wobei der Ring in den drei letztgenannten Gruppen unsubstituiert ist oder mit bis zu 6 Substituenten substituiert sein kann, die unter Halogen, Hydroxy, C₁-C₄-Alkyl und C₁-C₄-Alkoxy ausgewählt sind, und
R⁸ ausgewählt ist unter Wasserstoff, C₁-C₁₀-Alkyl, das unsubstituiert ist oder 1 oder 2 Substituenten aufweist, die unter Hydroxy, C₁-C₄-Alkoxy und Aryl ausgewählt sind,
C₂-C₁₀-Alkenyl, C₁-C₁₀-Haloalkyl, C₁-C₁₀-Haloalkoxy, C₃-C₁₀-Cycloalkyl, Aryl und Hetaryl, wobei der Ring in den drei letztgenannten Gruppen unsubstituiert ist oder mit bis zu 6 Substituenten substituiert sein kann, die unter Halogen, Hydroxy, C₁-C₄-Alkyl und C₁-C₄-Alkoxy ausgewählt sind,
wobei R⁸ von Wasserstoff verschieden ist, wenn X für O steht,
R⁷ und R⁸ können zusammen für C₃-C₂₀-Alkylen oder C₃-C₂₀-Alkenylen stehen, welches unsubstituiert ist oder mit bis zu 6 Substituenten substituiert ist, die unter Hydroxy, C₁-C₄-Alkyl und C₁-C₄-Alkoxy ausgewählt sind, wobei 2 an benachbarte C-Atome gebundene Substituenten zusammen mit den C-Atomen, an die sie gebunden sind, auch einen 5 bis 7-gliedrigen Carbocyclus bilden können; und
R⁹ für Wasserstoff oder C₁-C₁₀-Alkyl steht, das unsubstituiert ist oder 1 oder 2 Substituenten aufweist, die unter Hydroxy, C₁-C₄-Alkoxy und Aryl ausgewählt sind.

2. Verfahren gemäß Anspruch 1, **dadurch gekennzeichnet, dass** die Anionen des Salzes ausgewählt sind unter Sulfat, Hydrogensulfat, Alkylsulfat, Arylsulfat, Arylsulfonat, Haloalkylsulfonat, Halogenid, Pseudohalogenid, Carboxylat, Carbonat, Imid, Phosphat, Alkylphosphat, Nitrat, Tetrafluoroborat, Hexafluorophosphat und Perchlorat.

3. Verfahren gemäß einem der vorhergehenden Ansprüche, **dadurch gekennzeichnet, dass** die Lösung des Carbonsäureamids oder des Carbonsäureesters das Salz in einer Konzentration in einem Bereich von 0,001 bis 1000 mmol/l, insbesondere im Bereich von 0,1 bis 500 mmol/l enthalten.

4. Verfahren gemäß einem der vorhergehenden Ansprüche, **dadurch gekennzeichnet, dass** als Substrat ein sekundäres oder tertiäres Carbonsäureamid eingesetzt wird,

5. Verfahren gemäß einem der vorhergehenden Ansprüche, **dadurch gekennzeichnet, dass** die kathodische Reduktion einer Lösung des Carbonsäureamids oder des Carbonsäureesters in einer geteilten Durchflusszelle durchgeführt wird.

6. Verfahren gemäß einem der vorhergehenden Ansprüche, **dadurch gekennzeichnet, dass** man die kathodische Reduktion der Lösung des Carbonsäureamids oder des Carbonsäureesters in einem inerten Lösungsmittel durchführt, das ausgewählt ist unter C₁-C₄-Alkanolen, Dimethylcarbonat, Propylencarbonat, Tetrahydrofuran, Dimethoxyethan, Acetonitril und Wasser, Mischungen dieser inerten Lösungsmittel oder Mischungen dieser inerten Lösungsmittel mit C₅-C₇-Kohlenwasserstoffen.

7. Verfahren gemäß einem der vorhergehenden Ansprüche, **dadurch gekennzeichnet, dass** die Lösung des Carbonsäureamids oder des Carbonsäureesters eine Mineralsäure enthält.

8. Verfahren gemäß Anspruch 7, **dadurch gekennzeichnet, dass** die Lösung des Carbonsäureamids oder des Carbonsäureesters die Mineralsäure in einer Konzentration in einem Bereich von 0,05 bis 5 mol/l enthält.

9. Verfahren gemäß einem der Ansprüche 6 bis 8, **dadurch gekennzeichnet, dass** man die kathodische Reduktion der Lösung des Carbonsäureamids oder des Carbonsäureesters in einem unter C₁-C₄-Alkanolen oder Mischungen von C₁-C₄-Alkanolen ausgewählten inerten Lösungsmittel davon durchführt, welches eine Mineralsäure, insbesondere Schwefelsäure, enthält.

10. Verfahren gemäß einem der vorhergehenden Ansprüche, **dadurch gekennzeichnet, dass** als Kathode eine Elektrode eingesetzt wird, deren Oberfläche aus Blei besteht.

11. Verfahren gemäß einem der vorhergehenden Ansprüche, **dadurch gekennzeichnet, dass** als Anode eine Elektrode eingesetzt wird, deren Oberfläche aus Platin, Blei, Zink, Zinn, Nickel, Quecksilber, Cadmium, Kupfer, Legierungen dieser Metalle, Glassy Carbon, Graphit oder Diamant besteht.

12. Verfahren gemäß einem der vorhergehenden Ansprüche, **dadurch gekennzeichnet, dass** man die Elektrolyse bei einer Temperatur im Bereich von 25 bis 100 °C durchführt.

## Claims

1. Process for deoxygenation of carboxamides and carboxylic esters by cathodic reduction of a solution of the carboxamide or the carboxylic ester, **characterized in that** the solution comprises a salt as additive which is selected from among quaternary ammonium salts and the cation of the salt has the formula I where
k is an integer in a range from 1 to 99 and is in particular 1 or 2,
A is nitrogen
Z is an alkylene group having 2 to 12 carbon atoms, wherein optionally 1, 2 or 3 CH₂ groups, which are separated from the nitrogen atoms A and from each other by at least 2 carbon atoms, may be replaced by oxygen atoms,
R¹, R², R³ and R⁴ are each independently C₁-C₁₀-alkyl, which in each case is unsubstituted or may be substituted with 1 or 2 substituents selected from hydroxyl, alkoxy and poly(oxyethylene), or
R¹ and R², together with the nitrogen atom to which they are bonded, may also be a 5- to 8-membered heterocycle which comprises 1 nitrogen atom in the ring and is unsubstituted or may be substituted with 1 to 4 substituents selected from hydroxyl, C₁-C₄-alkoxy and C₁-C₄-alkyl,
R⁵ and R⁶ are each independently C₁-C₁₀-alkyl, which in each case is unsubstituted or may be substituted with 1 or 2 substituents selected from hydroxyl, alkoxy and poly(oxyethylene), and
a carboxamide or a carboxylic ester of the formula II is used, where
Y is a chemical bond or an alkylene group having 1 to 6 carbon atoms,
X is oxygen or N-R⁹,
R⁷ is selected from C₁-C₁₀-alkyl, C₂-C₁₀-alkenyl, C₁-C₁₀-alkoxy, C₁-C₁₀-haloalkyl, C₁-C₁₀-haloalkoxy, C₃-C₁₀-cycloalkyl, aryl and hetaryl, wherein the ring in the latter three groups mentioned is unsubstituted or may be substituted with up to 6 substituents selected from halogen, hydroxyl, C₁-C₄-alkyl and C₁-C₄-alkoxy, and
R⁸ is selected from hydrogen, C₁-C₁₀-alkyl, which is unsubstituted or has 1 or 2 substituents selected from hydroxyl, C₁-C₄-alkoxy and aryl, C₂-C₁₀-alkenyl, C₁-C₁₀-haloalkyl, C₁-C₁₀-haloalkoxy, C₃-C₁₀-cycloalkyl, aryl and hetaryl, wherein the ring in the latter three groups mentioned is unsubstituted or may be substituted with up to 6 substituents selected from halogen, hydroxyl, C₁-C₄-alkyl and C₁-C₄-alkoxy,
where R⁸ is different from hydrogen if X is 0,
R⁷ and R⁸ may together be C₃-C₂₀-alkylene or C₃-C₂₀-alkenylene, which is unsubstituted or is substituted with up to 6 substituents selected from hydroxyl, C₁-C₄-alkyl and C₁-C₄-alkoxy, wherein 2 substituents bonded to adjacent carbon atoms, together with the carbon atoms to which they are attached, may also form a 5- to 7-membered carbocycle; and
R⁹ is hydrogen or C₁-C₁₀-alkyl, which is unsubstituted or has 1 or 2 substituents selected from hydroxyl, C₁-C₄-alkoxy and aryl.

2. Process according to Claim 1, **characterized in that** the anions of the salt are selected from among sulphate, hydrogen sulphate, alkyl sulphate, aryl sulphate, aryl sulphonate, haloalkyl sulphonate, halide, pseudohalide, carboxylate, carbonate, imide, phosphate, alkyl phosphate, nitrate, tetrafluoroborate, hexafluorophosphate and perchlorate.

3. Process according to any of the preceding claims, **characterized in that** the solution of the carboxamide or carboxylic ester comprises the salt at a concentration in a range from 0.001 to 1000 mmol/l, especially in the range from 0.1 to 500 mmol/l.

4. Process according to any of the preceding claims, **characterized in that** the substrate used is a secondary or tertiary carboxamide.

5. Process according to any of the preceding claims, **characterized in that** the cathodic reduction of a solution of the carboxamide or carboxylic ester is carried out in a divided flow cell.

6. Process according to any of the preceding claims, **characterized in that** the cathodic reduction of the solution of the carboxamide or carboxylic ester is carried out in an inert solvent selected from C₁-C₄-alkanols, dimethyl carbonate, propylene carbonate, tetrahydrofuran, dimethoxyethane, acetonitrile and water, mixtures of these inert solvents or mixtures of these inert solvents with C₅-C₇-hydrocarbons.

7. Process according to any of the preceding claims, **characterized in that** the solution of the carboxamide or carboxylic ester comprises a mineral acid.

8. Process according to Claim 7, **characterized in that** the solution of the carboxamide or carboxylic ester comprises the mineral acid at a concentration in a range from 0.05 to 5 mol/l.

9. Process according to any of Claims 6 to 8, **characterized in that** the cathodic reduction of the solution of the carboxamide or carboxylic ester is carried out in an inert solvent thereof selected from C₁-C₄-alkanols or mixtures of C₁-C₄-alkanols and comprising a mineral acid, especially sulphuric acid.

10. Process according to any of the preceding claims, **characterized in that** the cathode used is an electrode whose surface consists of lead.

11. Process according to any of the preceding claims, **characterized in that** the anode used is an electrode whose surface consists of platinum, lead, zinc, tin, nickel, mercury, cadmium, copper, alloys of these metals, glassy carbon, graphite or diamond.

12. Process according to any of the preceding claims, **characterized in that** the electrolysis is carried out at a temperature in the range of 25 to 100°C.

## Revendications

1. Procédé pour la désoxygénation d'amides d'acide carboxylique et d'esters d'acide carboxylique par réduction cathodique d'une solution de l'amide d'acide carboxylique ou de l'ester d'acide carboxylique, **caractérisé en ce que** la solution contient un sel comme additif, qui est choisi parmi les sels d'ammonium quaternaire et le cation du sel présente la formule I dans laquelle
k représente un nombre entier dans une plage de 1 à 99 et en particulier 1 ou 2,
A représente azote,
Z représente un groupe alkylène comprenant 2 à 12 atomes de carbone, dans lequel le cas échéant 1, 2 ou 3 groupes CH₂, qui sont séparés des atomes d'azote A et les uns des autres par au moins 2 atomes de carbone, peuvent être remplacés par des atomes d'oxygène,
R¹, R², R³ et R⁴ représentent, à chaque fois indépendamment les uns des autres, C₁-C₁₀-alkyle, qui est à chaque fois non substitué ou qui peut être substitué par 1 ou 2 substituants, choisis parmi hydroxy, alcoxy et poly(oxyéthylène), ou
R¹ et R² peuvent également représenter, ensemble avec l'azote auquel ils sont liés, un hétérocycle de 5 à 8 chaînons, qui contient dans le cycle 1 atome de N et qui est non substitué ou qui peut être substitué par 1 à 4 substituants, choisi parmi hydroxy, C₁-C₄-alcoxy et C₁-C₄-alkyle,
R⁵ et R⁶ représentent, à chaque fois indépendamment les uns des autres, C₁-C₁₀-alkyle, qui est à chaque fois non substitué ou qui peut être substitué par 1 ou 2 substituants, choisis parmi hydroxy, alcoxy et poly(oxyéthylène), et
un amide d'acide carboxylique ou un ester d'acide carboxylique de formule II est utilisé dans laquelle
Y représente une liaison chimique ou un groupe alkylène comprenant 1 à 6 atomes de carbone,
X représente oxygène ou N-R⁹,
R⁷ est choisi parmi C₁-C₁₀-alkyle, C₂-C₁₀-alcényle, C₁-C₁₀-alcoxy, C₁-C₁₀-halogénoalkyle, C₁-C₁₀-halogénoalcoxy, C₃-C₁₀-cycloalkyle, aryle et hétéroaryle, le cycle dans les trois derniers groupes mentionnés étant non substitué ou pouvant être substitué par jusqu'à 6 substituants qui sont choisis parmi halogène, hydroxy, C₁-C₄-alkyle et C₁-C₄-alcoxy, et
R⁸ est choisi parmi hydrogène, C₁-C₁₀-alkyle, qui est non substitué ou qui présente 1 ou 2 substituants, qui sont choisis parmi hydroxy, C₁-C₄-alcoxy et aryle,
C₂-C₁₀-alcényle, C₁-C₁₀-halogénoalkyle, C₁-C₁₀-halogénoalcoxy, C₃-C₁₀-cycloalkyle, aryle et hétéroaryle, le cycle dans les trois derniers groupes mentionnés étant non substitué ou pouvant être substitué par jusqu'à 6 substituants qui sont choisis parmi halogène, hydroxy, C₁-C₄-alkyle et C₁-C₄-alcoxy, R⁸ étant différent de l'hydrogène lorsque X représente 0,
R⁷ et R⁸ peuvent représenter, ensemble, C₃-C₂₀-alkylène ou C₃-C₂₀-alcénylène, qui est non substitué ou qui est substitué par jusqu'à 6 substituants, qui sont choisis parmi hydroxy, C₁-C₄-alkyle et C₁-C₄-alcoxy, 2 substituants liés à des atomes de carbone adjacents pouvant également former, ensemble avec les atomes de carbone auxquels ils sont liés, un carbocycle de 5 à 7 chaînons ; et
R⁹ représente hydrogène ou C₁-C₁₀-alkyle, qui est non substitué ou qui présente 1 ou 2 substituants, qui sont choisis parmi hydroxy, C₁-C₄-alcoxy et aryle.

2. Procédé selon la revendication 1, **caractérisé en ce que** les anions du sel sont choisis parmi les anions sulfate, hydrogénosulfate, alkylsulfate, arylsulfate, arylsulfonate, halogénoalkylsulfonate, halogénure, pseudohalogénure, carboxylate, carbonate, imide, phosphate, alkylphosphate, nitrate, tétrafluoroborate, hexafluorophosphate et perchlorate.

3. Procédé selon l'une quelconque des revendications précédentes, **caractérisé en ce que** la solution de l'amide d'acide carboxylique ou de l'ester d'acide carboxylique contient le sel en une concentration dans une plage de 0,001 à 1000 mmoles/l, en particulier dans une plage de 0,1 à 500 mmoles/l.

4. Procédé selon l'une quelconque des revendications précédentes, **caractérisé en ce qu'**on utilise, comme substrat, un amide d'acide carboxylique secondaire ou tertiaire.

5. Procédé selon l'une quelconque des revendications précédentes, **caractérisé en ce que** la réduction cathodique d'une solution de l'amide d'acide carboxylique ou de l'ester d'acide carboxylique est réalisée dans une cellule à écoulement divisée.

6. Procédé selon l'une quelconque des revendications précédentes, **caractérisé en ce qu'**on réalise la réduction cathodique de la solution de l'amide d'acide carboxylique ou de l'ester d'acide carboxylique dans un solvant inerte qui est choisi parmi les C₁-C₄-alcanols, le carbonate de diméthyle, le carbonate de propylène, le tétrahydrofuranne, le diméthoxyéthane, l'acétonitrile et l'eau, les mélanges de ces solvants inertes ou les mélanges de ces solvants inertes avec des hydrocarbures en C₅-C₇.

7. Procédé selon l'une quelconque des revendications précédentes, **caractérisé en ce que** la solution de l'amide d'acide carboxylique ou de l'ester d'acide carboxylique contient un acide minéral.

8. Procédé selon la revendication 7, **caractérisé en ce que** la solution de l'amide d'acide carboxylique ou de l'ester d'acide carboxylique contient l'acide minéral en une concentration dans une plage de 0,05 à 5 moles/l.

9. Procédé selon l'une quelconque des revendications 6 à 8, **caractérisé en ce qu'**on réalise la réduction cathodique de la solution de l'amide d'acide carboxylique ou de l'ester d'acide carboxylique dans un solvant inerte choisi parmi les C₁-C₄-alcanols ou les mélanges de C₁-C₄-alcanols qui contient un acide minéral, en particulier de l'acide sulfurique.

10. Procédé selon l'une quelconque des revendications précédentes, **caractérisé en ce qu'**on utilise, comme cathode, une électrode dont la surface est en plomb.

11. Procédé selon l'une quelconque des revendications précédentes, **caractérisé en ce qu'**on utilise, comme anode, une électrode dont la surface est en platine, en plomb, en zinc, en étain, en nickel, en mercure, en cadmium, en cuivre, en alliage de ces métaux, en carbone vitreux, en graphite ou en diamant.

12. Procédé selon l'une quelconque des revendications précédentes, **caractérisé en ce qu'**on réalise l'électrolyse à une température dans la plage de 25 à 100°C.
